# EUROPÄISCHE PATENTSCHRIFT

(11) **EP 3 515 720 B1**
(45) Veröffentlichungstag und Bekanntmachung des Hinweises auf die Patenterteilung: **16.06.2021**
(21) Anmeldenummer: 17769073.2
(22) Anmeldetag: 20.09.2017
(51) Int. Cl.: B42D 25/24

(54) **SYSTEM UND VERFAHREN ZUR HERSTELLUNG EINES BUCHFÖRMIGEN AUSWEIS-, WERT- ODER SICHERHEITSDOKUMENTS UND BUCHFÖRMIGES BUCHFÖRMIGEN AUSWEIS-, WERT- ODER SICHERHEITSDOKUMENT**
SYSTEM AND METHOD FOR PRODUCING A BOOK-LIKE IDENTIFICATION, VALUABLE OR SECURITY DOCUMENT, AND BOOK-LIKE IDENTIFICATION, VALUABLE OR SECURITY DOCUMENT
SYSTÈME ET PROCÉDÉ POUR PRODUIRE UN DOCUMENT D'IDENTITÉ, DE VALEUR OU DE SÉCURITÉ SE PRÉSENTANT SOUS LA FORME D'UN LIVRET, ET DOCUMENT D'IDENTITÉ, DE VALEUR OU DE SÉCURITÉ SE PRÉSENTANT SOUS LA FORME D'UN LIVRET

(30) Priorität: 20.09.2016 DE 102016218039
(43) Veröffentlichungstag der Anmeldung: 31.07.2019
(73) Patentinhaber: Bundesdruckerei GmbH, 10969 Berlin (DE)
(72) Erfinder: SEIJO BOLLIN, Hans-Peter, 10245 Berlin (DE); ZERBEL, James, 13437 Berlin (DE); RIEBE, Olaf, 10827 Berlin (DE); DIETRICH, Jürgen, 16845 Garz (DE); MATHEA, Arthur, 14199 Berlin (DE); TSCHAKERT, Daniel, 15526 Bad Saarow (DE)
(74) Vertreter: Richardt Patentanwälte PartG mbB
(86) Internationale Anmeldenummer: PCT/EP2017/073709
(87) Internationale Veröffentlichungsnummer: WO 2018/054938

(56) Entgegenhaltungen:
- EP-A1- 1 008 459
- EP-A2- 0 313 084
- EP-A2- 0 967 075
- WO-A1-01/54918
- WO-A1-85/01602
- WO-A1-99/55531
- DE-A1-102013 104 745
- FR-A1- 2 832 232

## Beschreibung

Die Erfindung betrifft ein System und ein Verfahren zur Herstellung eines buchförmigen Ausweis-, Wert- oder Sicherheitsdokuments.

Buchförmige Ausweis-, Wert- oder Sicherheitsdokumente, beispielsweise Reisepässe, bestehen aus einem Einband, und einem durch den Einband geschützten Passbuchblock, der personen- und/oder dokumentenspezifische Informationen aufweist. Der Passbuchblock weist mehrere Doppelseiten sowie eine Datenkarte auf.

Die Datenkarte ist beispielsweise eine Kunststoff- oder papierbasierte Karte, auf der personen- und/oder dokumentenspezifische Informationen wie ein Passbild, Name oder Adresse des Nutzers oder eine Ausweisnummer aufgebracht sind, insbesondere auch in maschinenlesbarer Form. Die Doppelseiten können weitere personen- und/oder dokumentenspezifische Informationen enthalten oder beispielsweise als Visaseiten zur Aufnahme von Visastempel ausgebildet sein. Das Ausweis-, Wert- oder Sicherheitsdokument, insbesondere die Datenkarte, kann einen Chip aufweisen, auf dem personen- und/oder dokumentenspezifische Informationen gespeichert sind.

An einem Rand der Datenkarte ist eine flexible Lasche vorgesehen. Die Lasche ist entlang einer Naht mit den Doppelseiten sowie einem die Doppelseiten und die Datenkarte umschließenden Vorblatt miteinander zum Passbuchblock vernäht. Zum Schutz der Naht ist üblicherweise ein Fälzelband entlang der Naht vorgesehen.

Buchförmige Ausweis-, Wert- oder Sicherheitsdokumente dieser Art werden üblicherweise hergestellt, indem der Passbuchblock zusammengestellt und vernäht wird. Anschließend wird der Passbuchblock mit dem Einband verklebt und der so entstandene Passbuchrohling gefaltet.

Anschließend werden die freien Ränder des Passbuchrohling bearbeitet und das so entstandene Ausweis-, Wert- oder Sicherheitsdokument personalisiert, beispielsweise, indem in einem im Ausweis-, Wert- oder Sicherheitsdokument vorhandenen Chip personen- und/oder dokumentenspezifische Daten gespeichert werden oder indem weitere Merkmale in das Ausweis-, Wert- oder Sicherheitsdokument eingebracht werden, beispielsweise eine Perforation der Doppelseiten. Beispiele von konventionellen Systeme und Verfahren zur Herstellung von Ausweis-, Wert-, oder Sicherheitsdokumenten der Art die gerade beschrieben wurde sind aus der WO 01/54918 A1 und DE10 2013 104745 A1 bekannt.

Aufgabe der Erfindung ist es, ein verbessertes System sowie ein verbessertes Verfahren zur Herstellung von Ausweis-, Wert oder Sicherheitsdokumenten bereitzustellen, insbesondere zur individuellen Herstellung verschiedener Ausweis-, Wert- oder Sicherheitsdokumente.

Die der Erfindung zugrunde liegenden Aufgaben werden mit den Merkmalen der unabhängigen Patentansprüche gelöst. Ausführungsformen der Erfindung sind in den abhängigen Ansprüchen angegeben.

Ausführungsformen der Erfindung sind besonders vorteilhaft, da eine schnelle Herstellung individueller Ausweis-, Wert- oder Sicherheitsdokuments möglich ist. Im Stand der Technik werden Systeme zur Herstellung von Ausweis-, Wert- oder Sicherheitsdokumenten üblicherweise mit den Materialien für einen Typ eines Ausweis-, Wert- oder Sicherheitsdokuments bestückt und dann mehrere Ausweis-, Wert- oder Sicherheitsdokumente des gleichen Typs hergestellt. Es ist also nur möglich einen Typ eines Ausweis-, Wert- oder Sicherheitsdokuments zu erstellen. Für die Herstellung eines anderen Typs eines Ausweis-, Wert- oder Sicherheitsdokuments ist es erforderlich, die Materialien zu tauschen und gegebenenfalls das System auf die Herstellung des neuen Typs des Ausweis-, Wert- oder Sicherheitsdokuments umzustellen. Werden häufig verschiedene Ausweis-, Wert- oder Sicherheitsdokumente erstellt oder ist es erforderlich, innerhalb kurzer Zeit verschiedene Ausweis-, Wert- oder Sicherheitsdokumente oder Ausweis-, Wert- oder Sicherheitsdokumente eines bestimmten Typs zu erstellen, ist dies mit einem großem Aufwand verbunden.

Erfindungsgemäß sind die Materialien mehrerer Typen eines Ausweis-, Wert- oder Sicherheitsdokuments im System bevorratet und werden erst unmittelbar vor der Herstellung eines individuellen Ausweis-, Wert- oder Sicherheitsdokuments aus den Magazinen entnommen und gegebenenfalls für die Herstellung individualisiert, beispielsweise bedruckt. Die Erstellung einer individuellen Stückliste für das Ausweis-, Wert- oder Sicherheitsdokument ermöglicht dabei eine Anpassung des Herstellungsprozesses an jeden Typ des Ausweis-, Wert- oder Sicherheitsdokument, wobei sowohl die Art des Einbandes, des Passbuchblocks, also der Doppelseiten sowie des Vorblattes, wie auch eine Anpassung des Formates des Ausweis-, Wert- oder Sicherheitsdokuments erfolgen kann. Insbesondere, wenn nur kleinere Mengen eines Typs eines Ausweis-, Wert- oder Sicherheitsdokumenten oder einzelne Ausweis-, Wert- oder Sicherheitsdokumente hergestellt werden müssen, ist mit dem erfindungsgemäßen System eine schnelle Herstellung solcher Ausweis-, Wert- oder Sicherheitsdokumente möglich. Durch den vereinzelten Transport ist sichergestellt, dass die Datenkarte, der Passbuchblock, der Passbuchrohling und das Ausweis-, Wert- oder Sicherheitsdokument an jeder Bearbeitungsvorrichtung der für die jeweilige Datenkarte erstellten individuellen Stückliste zugeordnet werden können.

Unter einem "Ausweis-, Wert- oder Sicherheitsdokument" wird im Folgenden ein papier- und/oder kunststoffbasiertes Dokument verstanden, auf dem personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Darunter fallen zum Beispiel Ausweisdokumente, insbesondere Reisepässe, Personalausweise, Visa sowie Führerscheine, Fahrzeugscheine, Fahrzeugbriefe, Firmenausweise, Gesundheitskarten oder andere ID-Dokumente sowie auch Frachtbriefe oder sonstige Berechtigungsnachweise. Beispielsweise kann das Dokument auch ein Wertgutschein oder eine Zugangskarte sein. Das Dokument kann einen Chip oder andere elektronische Bauteile aufweisen, insbesondere für die Speicherung personenspezifische und/oder dokumentenspezifische Informationen.

Unter einer "Datenkarte" wird im Folgenden eine in einem Buchblock eines Ausweis-, Wert oder Sicherheitsdokument angeordnete papier- oder kunststoffbasierte Karte verstanden, auf der personenspezifische und/oder dokumentenspezifische Informationen optisch lesbar aufgebracht sind, die eine Identifizierung des Nutzers oder des Dokumentes, beispielsweise für die Freigabe und Nutzung bestimmter Dienste oder Funktionen ermöglicht. Die Datenkarte kann einen Chip oder andere elektronische Bauteile aufweisen, insbesondere für die Speicherung personenspezifische und/oder dokumentenspezifische Informationen.

Nach Ausführungsformen der Erfindung ist ein System zur Herstellung eines buchförmigen Ausweis-, Wert- oder Sicherheitsdokuments vorgesehen. Das Ausweis-, Wert- oder Sicherheitsdokument weist einen Einband sowie einen Passbuchblock umfassend eine Datenkarte, mehrere Doppelseiten, ein Vorblatt und ein Fälzelband auf. Die Datenkarte weist eine entlang eines Randes mit der Datenkarte verbundene flexible Lasche auf, wobei die Datenkarte mit der flexiblen Lasche, die Doppelseiten, das Vorblatt und das Fälzelband mit einer Naht miteinander vernäht sind. Der Einband ist mit einer Innenseite flächig mit einer Außenseite des Vorblattes verklebt. Die Datenkarte weist ein Identifikationsmerkmal auf, das die Art des buchförmigen Ausweis-, Wert- oder Sicherheitsdokuments festlegt. Das System weist auf:
- eine Annahmevorrichtung für die Datenkarte,
- eine Erkennungsvorrichtung, wobei die Erkennungsvorrichtung ausgebildet ist zur Erfassung des Identifikationsmerkmals der Datenkarte, und zur Erstellung einer für die jeweilige Datenkarte individuellen Stückliste für das Ausweis-, Wert- oder Sicherheitsdokument in Abhängigkeit von dem erfassten Identifikationsmerkmal,
- eine Vorrichtung zur Anbringung der Lasche an einem Rand der Datenkarte,
- eine Zusammenstellvorrichtung für den Passbuchblock, wobei die Zusammenstellvorrichtung in Abhängigkeit von der individuellen Stückliste die Anzahl und Art der Doppelseiten sowie das Vorlageblattes zusammenstellt und personalisiert,
- eine Vorrichtung zur Bereitstellung und Anbringung eines Fälzelbandes
- eine Vorrichtung zum Verbinden der Doppelseiten, des Vorlageblattes, des Fälzelbandes sowie der Lasche zu einem Passbuchblock,
- eine Bereitstellungsvorrichtung für einen Einband,
- eine Klebe- und Faltvorrichtung zum Verbinden des Vorblattes mit dem Einband und zum Falten des Passbuchrohlings,
- eine Endbearbeitungsvorrichtung für den Passbuchrohling, wobei die Endbearbeitungsvorrichtung die Außenkanten des Passbuchrohlings bearbeitet, und
- eine Personalisierungsvorrichtung für einen im Ausweis-, Wert- oder Sicherheitsdokument , insbesondere in der Datenkarte vorgesehenen Chip mit einem gesicherten Speicherbereich, und
- zumindest eine Halte- und Transportvorrichtung.

Die zumindest eine Halte- und Transportvorrichtung ist ausgebildet zum vereinzelten Transport einer Datenkarte, eines Passbuchblocks, eines Passbuchrohlings und/oder eines Ausweis-, Wert- oder Sicherheitsdokuments zwischen den Vorrichtungen, wobei an den Vorrichtungen eine Zuordnung der jeweiligen Datenkarte zu der von der Erkennungsvorrichtung erstellten individuellen Stückliste erfolgt.

Die Datenkarte, der Passbuchblock, der Passbuchrohling und das Ausweis-, Wert- oder Sicherheitsdokument werden zwischen den Vorrichtungen vereinzelt transportiert, wobei an den Bearbeitungsvorrichtungen eine Zuordnung der jeweiligen Datenkarte, des Passbuchblocks, des Passbuchrohlings und des Ausweis-, Wert- oder Sicherheitsdokuments zu der von der Erkennungsvorrichtung erstellten individuellen Stückliste erfolgt.

Nach einer Ausführungsform der Erfindung ist die Erkennungsvorrichtung im Produktionsfluss nach der Vorrichtung zur Anbringung der Lasche angeordnet. Nach der Anbringung der Lasche kann die Erkennungsvorrichtung das Identifikationsmerkmal erfassen und die Stückliste für die weitere Herstellung des Ausweis-, Wert oder Sicherheitsdokuments erstellen.

Vorzugsweise ist zumindest eine Prüfvorrichtung zur Durchführung einer Qualitätskontrolle vorgesehen. Insbesondere ist eine Prüfvorrichtung im Produktionsfluss nach der Vorrichtung zur Anbringung der Lasche angeordnet. In einem ersten Herstellungsschritt erfolgen die Anbringung einer flexiblen Lasche an der Datenkarte und eine anschließende Qualitätskontrolle der Datenkarte. Nur wenn die Datenkarte definierte Qualitätskriterien erfüllt, wird die Datenkarte zur Herstellung eines Ausweis-, Wert- oder Sicherheitsdokuments verwendet. Da die Stückliste erst nach der Vorrichtung zur Anbringung der Lasche an der Datenkarte, also nach der Qualitätskontrolle, erstellt wird, wird verhindert, dass für eine Datenkarte, die die Qualitätskontrolle nicht besteht, eine Stückliste erstellt und weitere Materialien ausgewählt und bearbeitet werden. Insbesondere bei einer individuellen Herstellung von Ausweis-, Wert oder Sicherheitsdokumenten kann die Stückliste einer nachfolgenden Datenkarte von der Stückliste einer vorgehenden Datenkarte abweichen, so dass die Stückliste und die gegebenenfalls ausgewählten und bearbeiteten Materialien nicht für die nachfolgende Datenkarte zur Herstellung eines Ausweis-, Wert oder Sicherheitsdokuments verwendet werden können und daher aussortiert werden müssen. Da weitere Schritte des Herstellungsprozesses erst nach der Qualitätskontrolle gestartet werden, ist eine materialsparende individuelle Herstellung eines Ausweis-, Wert- oder Sicherheitsdokuments möglich, da sichergestellt ist, dass Materialien nur ausgewählt und bearbeitet werden, wenn die zugeordnete Datenkarte die Qualitätskriterien erfüllt.

Zwischen den Vorrichtungen können Übergabestationen vorgesehen sein, insbesondere wobei die Übergabestationen Zwischenlager aufweisen. Die Zwischenlager stellen Pufferspeicher dar, so dass die Datenkarte, der Passbuchblock, der Passbuchrohling und das Ausweis-, Wert- oder Sicherheitsdokument zwischen den Bearbeitungsvorrichtungen gelagert werden können, beispielsweise, falls es an einer Bearbeitungsvorrichtungen zu einer Störung kommt.

Vorzugsweise ist eine Steuerung vorgesehen, die die Vorrichtungen in Abhängigkeit von der erstellten Stückliste ansteuert. Die Stückliste wird parallel zur Datenkarte zu den Bearbeitungsvorrichtungen übermittelt, so dass stets die benötigten Materialien gemäß der Stückliste ausgewählt, zusammengestellt und bearbeitet werden können. Alternativ kann an den einzelnen Bearbeitungsvorrichtungen ein Identifikationsmerkmal ausgelesen und die Stückliste anschließend unter Verwendung dieses Identifikationsmerkmals abgerufen werden.

Beispielsweise weist die Halte- und Transportanordnung zumindest einen verdreh- und/oder verschwenkbaren mehrgelenkiger Arm auf, ein am mehrgelenkige Arm gelagertes Kopfteil, zumindest zwei, insbesondere drei, am Kopfteil angeordnete Halteeinheiten, wobei jede Halteeinheit einen Antrieb zum Betätigen der Halteeinheiten aufweist, und eine Steuerung, zur gleichzeitigen Ansteuerung der Antriebe der Halteeinheiten und zum Bewegen des mehrgelenkigen Armes.

Alternativ kann die halte- und Transportvorrichtung mindestens zwei Führungseinheiten, mindestens zwei Halteaufnahmen für jeweils ein Ausweis-, Wert- oder Sicherheitsdokuments, einen Passbuchrohling, einen Passbuchblock, einen Einband oder eine Buchhälfte eines Ausweis-, Wert- oder Sicherheitsdokuments, und eine Steuerungseinheit aufweisen. Die Halteaufnahmen sind jeweils in einer Führung bewegbar, wobei die Führungen jeweils eine geschlossene Bahnkurve bilden, entlang der die Halteaufnahme jeweils bewegbar ist. Die Führungseinheiten und/oder die Halteaufnahmen sind zwischen einer Bearbeitungsposition und einer Ausweichposition bewegbar, wobei in einer Bearbeitungsposition der Führungseinheiten und/oder der Halteaufnahmen die Halteaufnahmen jeweils entlang der Bahnkurve innerhalb eines entlang einer geschlossenen Bearbeitungsbahn verlaufenden Bearbeitungsbereichs bewegbar sind, wobei in der Ausweichposition der Führungseinheiten und/oder der Halteaufnahmen die Halteaufnahmen jeweils außerhalb des Bearbeitungsbereichs bewegbar entlang der Bahnkurve sind. Die Steuerungseinheit ist zur Steuerung der Bewegung der Halteaufnahmen entlang der Führungseinheiten und zur Steuerung der Bewegung der Führungseinheiten und/oder der Halteaufnahmen zwischen der Bearbeitungsposition und der Ausweichposition konfiguriert, wobei die Steuerungseinheit ausgebildet ist zum Bestimmen einer Bewegungsbahn der ersten und der zweiten Halteaufnahme sowie zum Prüfen, ob entlang der Bewegungsbahnen ein Überkreuzungsbereich der Bewegungsbahnen vorhanden ist, wobei die Bewegung der Führungseinheiten und/oder der Halteaufnahmen zwischen der Bearbeitungsposition und der Ausweichposition in Abhängigkeit von dem Ergebnis der Prüfung erfolgt.

Die Halteaufnahmen können in dieser Ausführungsform unabhängig voneinander und unabhängig von der Position der jeweils anderen Aufnahme entlang der Bearbeitungsbahn bewegt werden können. Die Bearbeitungsbahn ist vorzugsweise so ausgebildet, dass einzelne Bearbeitungsvorrichtungen entlang dieser Bearbeitungsbahn angeordnet sind. Der Transport der Datenkarte, des Passbuchblocks, des Passbuchinhalts oder des Ausweis-, Wert- oder Sicherheitsdokuments zwischen den Bearbeitungsvorrichtungen erfolgt mit der erfindungsgemäßen Halte- und Transportvorrichtung, wobei die in einer Halteaufnahme gehalten Datenkarte, der Passbuchblock, der Passbuchinhalt oder das Ausweis-, Wert- oder Sicherheitsdokument von der jeweiligen Bearbeitungsvorrichtung in der Halteaufnahme bearbeitet werden kann.

Ist die von der Steuerungseinheit ermittelte Bewegungsbahn zwischen zwei Bearbeitungsvorrichtungen frei, kann die Halteaufnahme innerhalb der Bearbeitungsbahn bewegt werden. Befindet sich in der Bewegungsbahn ein Hindernis in Form einer weiteren Halteaufnahme, kann die Halteaufnahme diesem Hindernis ausweichen, indem die Halteaufnahme und/oder die Führungseinheit zuerst in die Ausweichposition und nach Passieren des Hindernisses zurück in die Bearbeitungsposition und somit in die Bearbeitungsbahn verschwenkt wird. Da die Bewegung in die Ausweichposition bzw. zurück in die Bearbeitungsposition unabhängig von der Bewegung entlang der jeweiligen Führungseinheiten ist, erfolgt die Bewegung zwischen zwei Bearbeitungsvorrichtungen innerhalb der gleichen Zeit. Der Transport der Datenkarte, des Passbuchblocks, des Passbuchinhalts oder des Ausweis-, Wert- oder Sicherheitsdokuments zwischen den Bearbeitungsvorrichtungen erfolgt also unabhängig von einem Ausweichvorgang mit der gleichen Geschwindigkeit. Sind die Führungseinheiten beispielsweise ringförmig ausgebildet und die Bearbeitungsvorrichtungen kreisförmig und gleichmäßig verteilt um diese Führungseinheiten angeordnet, ist das Zeitintervall zum Transport zwischen zwei Bearbeitungsvorrichtungen stets gleich groß, so dass eine gleichmäßige Transporttaktung möglich ist. Bewegen sich zwei Halteaufnahmen gleichzeitig, können auch beide Halteaufnahmen und/oder die Führungseinheiten beider Halteaufnahmen ausweichen, wobei die Ausweichpositionen beider Halteaufnahmen und/oder beider Führungseinheiten so angeordnet sind, dass sich die Bewegungsbahnen beider Halteaufnahmen bzw. beide Halteaufnahmen in den Ausweichpositionen beider Halteaufnahmen und/oder beider Führungseinheiten nicht berühren können.

An den einzelnen Bearbeitungsvorrichtungen sind vorzugsweise Magazine für die gemäß der Stückliste definierten Materialien vorgesehen. Die Auswahl der Materialien aus den Magazinen erfolgt in Abhängigkeit von der erstellten Stückliste. Insbesondere weisen die Magazine eine redundante Materialzuführung auf, so dass eine zuverlässige und unterbrechungsfreie Herstellung eines Ausweis-, Wert- oder Sicherheitsdokuments gewährleistet werden kann. Vorzugsweise sind zumindest zwei Magazine mit Verbrauchsmaterialien vorgesehen, so dass auf ein volles Magazin gewechselt werden kann. In diesem Fall wird eine Nachricht an einen Bediener erzeugt, um dem Bediener zu signalisieren, dass ein leeres Magazin gewechselt oder gefüllt werden muss. Alternativ können Teile einer Vorrichtung redundant vorhanden sein, so dass auch bei einem gegebenenfalls erforderlichen aufwändigeren Wechsel der Verbrauchsmaterialien, beispielsweise einem Einfädeln oder Verlegen eines Bandes, eine unterbrechungsfreie Herstellung sichergestellt ist.

Die Vorrichtung zur Anbringung der Lasche an einer Kante der Datenkarte kann beispielsweise aufweist:
- Eine Bearbeitungseinheit, wobei die Bearbeitungseinheit eine Aufnahme für die Datenkarte sowie Mittel zum form- und/oder stoffschlüssigen Verbinden des Lasche und der Datenkarte in einem Überlappungsbereich aufweist, und
- eine Bereitstellungseinheit für die Lasche, wobei die Bereitstellungseinheit eine Zuführeinrichtung für ein Endlosband für die Lasche, eine Schneideinrichtung für das Endlosband sowie eine Halte- und Transporteinrichtung für die Lasche aufweist, wobei die Halte- und Transporteinrichtung zum Halten eines Längsrandes der Lasche und zum Transport der Lasche zur Aufnahme für die Datenkarte ausgebildet ist.

Die Lasche wird erst nach der Herstellung der Datenkarte an dieser angebracht. Dies hat den Vorteil, dass der Transport und die Handhabung der Datenkarte vereinfacht sind, insbesondere bei der Herstellung eines buchförmigen Ausweis-, Wert- oder Sicherheitsdokuments, bei der die Datenkarte separat hergestellt wird. Die Datenkarten können ohne Lasche einfach gestapelt und transportiert werden, wodurch die Weiterverarbeitung, insbesondere die Aufnahme und Ausrichtung in einem erfindungsgemäßen System vereinfacht ist.

Die flexible Lasche wird beispielsweise mit einem Klebeverfahren oder einen Ultraschallschweißverfahren an der Ausweiskarte angebracht, wodurch eine dauerhafte Verbindung zwischen Lasche und Datenkarte hergestellt werden kann.

Die Zusammenstellvorrichtung weist beispielsweise auf:
- eine Zuführeinrichtung zur Bereitstellung vereinzelter Doppelseiten,
- eine Ablageeinrichtung, wobei die Ablageeinrichtung zumindest zwei nebeneinander angeordnete Ablagebaugruppen mit jeweils zumindest zwei übereinander angeordneten Ablagen aufweist, wobei jede Ablage eine zur Übergabeeinrichtung weisende Aufnahmeöffnung und eine entgegengesetzt angeordnete, zur Sammeleinrichtung weisenden Ausgabeöffnung aufweist,
- eine Übergabeeinrichtung zur Übergabe der vereinzelten Doppelseiten an eine Ablageeinrichtung, wobei die Übergabeeinrichtung eine ebene Auflage aufweist, wobei die Doppelseiten auf der ebenen Auflage in einer von der Zuführeinrichtung zur Ablageeinrichtung gerichteten Transportrichtung hintereinander und nebeneinander bereitstellbar sind, wobei die Anzahl der nebeneinander angeordneten Doppelseiten der Anzahl der Ablagebaugruppe entspricht oder geringer ist als diese,
- eine Sammeleinrichtung, zur Aufnahme der Doppelseiten aus der Ablageeinrichtung, und
- eine Steuerung.

Die Ablageeinrichtung oder die Ablagebaugruppen sind derart bewegbar, dass die Ausgabeöffnungen der einzelnen Ablagen jeweils in einer Ebene mit der ebenen Auflage der Übergabeeinrichtung angeordnet sind und derart bewegbar ist, dass sich die die Ausgabeöffnungen auf Höhe der Sammeleinrichtung,

Die Steuerung ist konfiguriert zur Zuordnung der einzelnen Doppelseiten zu den einzelnen Ablagen in Abhängigkeit von einer festgelegten oder empfangenen Sortierreihenfolge, wobei die Steuerung die Ablageeinrichtung oder die Ablagebaugruppen derart ansteuert, dass sich die den jeweils in Transportrichtung vorderen Doppelseiten zugeordneten Ablagen in einer Ebene mit der ebenen Auflage der Übergabeeinrichtung befinden.

Eine solche Zusammenstellvorrichtung ermöglicht eine einfache Sortierung der bereitgestellten Doppelseiten in einer beliebig festgelegten Reihenfolge. Zunächst wird die Reihenfolge der Doppelseiten festgelegt, wobei jede Doppelseite einer Ablage zugeordnet wird. Anschließend werden die Ablagebaugruppen derart bewegt, dass die Ablagen, die den jeweils vorderen, also den Ablagebaugruppen am nächsten liegenden Doppelseiten zugeordnet sind, sich mit ihren Aufnahmeöffnungen auf Höhe der Übergabeeinrichtung befinden und die jeweils vorderen Doppelseiten in die jeweiligen Ablagen einsortiert. Dieser Vorgang wird anschließend für die nachfolgenden Doppelseiten wiederholt. Sind alle Doppelseiten in die zugeordneten Ablagen einsortiert, können diese über die Ausgabeöffnungen an die Sammeleinrichtung ausgegeben werden, wobei die in einer Ablagebaugruppe einsortierten Doppelseiten jeweils einen Doppelseitenstapel bilden. Die Doppelseitenstapel können anschließend durch die Sammeleinrichtung zu einem Doppelseitenstapel zusammen geschoben werden.

Die Sammeleinrichtung weist beispielsweise mehrere Sammelablagen für jeweils mehrere aus der Ablageeinrichtung ausgegebene Doppelseiten auf, wobei die Sammelablagen eine Empfangsöffnung und eine Ausgabeöffnung aufweisen. Die Sammelablagen sind zwischen einer Ausgangsposition und einer Sammelposition bewegbar, wobei die Sammelablagen in der Ausgangsposition in einer Sammelrichtung hintereinander, insbesondere in einer Ebene, angeordnet sind und in der Sammelposition übereinander angeordnet sind und die Ausgabeöffnungen in einer senkrecht zur Sammelrichtung stehenden Ebene angeordnet sind.

Die Entnahmevorrichtung ist zur Entnahme der Doppelseiten aus den Sammelablagen in der Sammelposition der Sammelablagen ausgebildet.

Die Vorrichtung zum Zusammentragen und Sortieren der Doppelseiten und des Vorblattes kann ein Magazin für Schnittbogen für die Doppelseiten aufweisen, eine Fördervorrichtung zur Auswahl der gemäß der Stückliste benötigten Schnittbogen, eine Druckvorrichtung zum Bedrucken und Personalisieren der Schnittbogen, eine Schneidvorrichtung zum Zerschneiden der Schnittbogen in Doppelseiten sowie eine Sortieranlage, die die geschnittenen Doppelseiten in einer gemäß der Stückliste gewünschten Reihenfolge sortieren und/oder zusammenstellen kann.

Die Vorrichtung zur Bereitstellung und Anbringung des Fälzelbandes kann beispielsweise aufweisen:
- Eine Bereitstellungseinrichtung für das Fälzelband, wobei das Fälzelband als Endlosband bereitgestellt wird, mit einer Schneideinrichtung für das Endlosband,
- einer Auflage für den Passbuchblock,
- einer Zuführeinrichtung, die zum geschnittene Fälzelband auf den Passbuchblock auflegen kann,
- einer Heizeinrichtung für das aufgelegte Fälzelband, und
- einer Transporteinrichtung zum vereinzelten Transport des Passbuchblockes.

Eine solche Vorrichtung ermöglicht eine schnelle und zuverlässige Verbindung des Fälzelbandes mit dem Vorblatt erzielt. Das Fälzelband ist vor dem Vernähen des Passbuchblocks zuverlässig fixiert, so dass dieses nicht verrutschen kann.

Die Klebe- und Falzvorrichtung kann aufweisen:
- Eine Klebeeinheit, wobei die Klebeeinheit eine Heizeinrichtung zum Erwärmen der Klebstoffschicht, insbesondere auf eine Aktivierungstemperatur, bei der die Klebstoffschicht adhäsive Eigenschaften entwickelt, aufweist sowie eine Einrichtung zum Aufbringen der Klebstoffschicht auf die Innenseite des Einbandes und zum Auflegen des Einbandes auf den Passbuchblock,
- eine Faltvorrichtung zum Falten des Einbandes und des Passbuchblocks,
- eine Fixiervorrichtung, die den Einbandes sowie den Passbuchblock in der gefalteten Position fixiert, und die eine Heizeinrichtung zum Erhitzen der Klebstoffschicht auf eine Aushärtetemperatur, bei der die Klebstoffschicht vernetzt und aushärtet, aufweist, und
- eine Transportvorrichtung zum Transport des Einbandes, des Passbuchblocks und/oder des Passbuchrohlings.

Das endgültige Fixieren des Einbandes am Passbuchblock erfolgt erst in der gefalteten bzw. der geschlossenen Position, in der das Ausweis-, Wert- oder Sicherheitsdokument beaufschlagt wird. Üblicherweise wird der Einband vor dem Falten am Vorblatt des Passbuchblocks fixiert. Wird das Ausweis-, Wert- oder Sicherheitsdokument anschließend gefaltet, entstehen zwischen dem Einband und dem Vorblatt Spannungen, die zu einem Aufstellen des Ausweis-, Wert- oder Sicherheitsdokuments führen. Durch das endgültige Fixieren nach dem Zusammenfalten werden diese Spannungen vermieden, so dass das Ausweis-, Wert- oder Sicherheitsdokument im geschlossenen Zustand gehalten wird. Durch das Vorfixieren ist ein gegenseitiges Verschieben des Passbuchblocks und des Einbandes während des Faltvorgangs verhindert, so dass das Ausweis-, Wert- oder Sicherheitsdokument mit einer hohen Genauigkeit hergestellt werden kann.

Die Endbearbeitungsvorrichtung weist beispielsweise auf:
- Eine Ausrichteeinrichtung, die zur Erkennung des Rückens des Passbuchrohlings und zur Ausrichtung des Passbuchrohling in eine definierten Position konfiguriert ist,
- eine Halteeinrichtung für den Passbuchrohling, wobei die Halteeinrichtung den Passbuchrohling in der definierten Position und in einem geschlossenen Zustand des Passbuchrohlings fixieren kann, und
- eine Randbearbeitungseinrichtung, die die freien Ränder des Passbuches bearbeiten kann, wobei die Randbearbeitungseinrichtung insbesondere eine Fräseinheit umfasst.

Sowohl die Auswahl des Einbandes wie auch das gewünschte Format können individuell für das jeweilige Ausweis-, Wert- oder Sicherheitsdokument ausgewählt werden, so dass die Herstellung verschiedener Ausweis-, Wert- oder Sicherheitsdokument möglich ist. Der Einband und der Passbuchblock beziehungswiese der Passbuchrohling werden mit einem geringen Übermaß hergestellt und erst abschließend auf das gewünschte Format geschnitten. Dadurch können herstellungsbedingte Toleranzen ausgeglichen werden. Des Weiteren hat diese Herstellungsweise den Vorteil, dass eine seitlich zwischen Einband und Passbuchblock ausgetretene Klebstoffschicht durch das Fräsen entfernt werden kann. Falls Seiten des Ausweis-, Wert oder Sicherheitsdokuments durch die ausgetretene Klebstoffschicht an den Rändern miteinander verklebt sind, kann dieser Rand gemeinsam mit der ausgetretenen Klebstoffschicht entfernt werden.

Beispielsweise ist die Druckvorrichtung zum beidseitigen Druck der Schnittbogen ausgebildet.

Die Endbearbeitungsvorrichtung ist beispielsweise zum Perforieren der Doppelseiten oder des Ausweis-, Wert- oder Sicherheitsdokuments ausgebildet, insbesondere zum Einbringen einer konischen Perforation mit einem Laser.

Nach einem weiteren Aspekt der Erfindung ist ein Verfahren zur Erstellung eines Ausweis-, Wert- oder Sicherheitsdokuments vorgesehen, insbesondere mit einem erfindungsgemäßen System. Das Verfahren weist folgende Schritte auf:
- Empfang einer Datenkarte,
- Erfassen eines Identifikationsmerkmals der Datenkarte,
- Erstellen einer Stückliste für das Ausweis-, Wert- oder Sicherheitsdokument in Abhängigkeit von dem erfassten Identifikationsmerkmal,
- Anbringen der flexiblen Lasche an einem Rand der Datenkarte, insbesondere mit einem Ultraschallschweißverfahren,
- Bereitstellen der Doppelseiten und des Vorblattes,
- Zusammentragen des Datenkarte, der Doppelseiten und des Vorblattes,
- Anbringen des Fälzelbandes an der Außenseite des Vorblattes, und
- Vernähen der Lasche, der Doppelseiten, des Vorblattes und des Fälzelbandes entlang einer Naht zu einem Passbuchblock,
- Bereitstellen eines Einbandes für das Ausweis-, Wert- oder Sicherheitsdokument in Abhängigkeit von der Stückliste,
- Verbinden des Vorblattes mit dem Einband zu einem Passbuchrohling und Falten des Passbuchrohlings,
- Endbearbeitung des Passbuchrohlings, wobei insbesondere die äußere Form des Ausweis-, Wert- oder Sicherheitsdokuments erstellt wird in Abhängigkeit von der Stückliste, und
- Personalisieren des Ausweis-, Wert- oder Sicherheitsdokuments in Abhängigkeit von der Stückliste.

Das Anbringen der flexiblen Lasche kann mit folgenden Schritten erfolgen:
- Bereitstellen der Datenkarte,
- Einlegen der Datenkarte in die Aufnahme der Bearbeitungseinheit,
- Bereitstellen des Endlosbandes,
- Zuschneiden des Endlosbandes zu einer Lasche,
- Auflegen der Lasche auf die Datenkarte, wobei sich die Lasche und die Datenkarte in einem Überlappungsbereich überlappen, und
- stoff- und/oder formschlüssiges Verbinden der Datenkarte mit der lasche im Überlappungsbereich.

Das Zusammentragen und Sortieren der Doppelseiten und des Vorblattes kann mit einer oben beschriebenen Vorrichtung erfolgen, wobei das Verfahren folgende Schritte umfasst:
- Bereitstellen der vereinzelten Doppelseiten durch die Zuführeinrichtung, wobei die Doppelseiten in einer Transportrichtung von einer Zuführeinrichtung zu einer Ablageeinrichtung nebeneinander und hintereinander und bereitgestellt werden, wobei die Anzahl der nebeneinander liegenden Doppelseiten der Anzahl der Ablagebaugruppen entspricht oder geringer ist als diese,
- Festlegen der Sortierreihenfolge der Doppelseiten, wobei jede Doppelseite einer Ablage einer Ablagevorrichtung zugeordnet wird, wobei die Ablageeinrichtung zumindest zwei nebeneinander angeordnete Ablagebaugruppen mit jeweils zumindest zwei übereinander angeordneten Ablagen aufweist, wobei jede Ablage eine zur Übergabeeinrichtung weisende Aufnahmeöffnung und eine entgegengesetzt angeordnete, zur Sammeleinrichtung weisenden Ausgabeöffnung aufweist,

- Einsortieren der Doppelseiten in die zugeordnete Ablage durch die Übergabeeinrichtung, wobei die Ablageeinrichtung jeweils derart bewegt wird, dass sich die Aufnahmeöffnung der jeweiligen Ablage auf Höhe der Übergabeeinrichtung befindet, wobei die Ablageeinrichtung oder die Ablagebaugruppen derart bewegt werden, dass sich die den jeweils in Transportrichtung vorderen Doppelseiten zugeordneten Ablagen in einer Ebene mit der ebenen Auflage der Übergabeeinrichtung befinden,
- Ausgabe der Doppelseiten aus den Ablagen durch die Ausgabeöffnungen an eine Sammeleinrichtung, die mehrere Sammelablagen für jeweils mehrere aus der Ablageeinrichtung ausgegebene Doppelseiten aufweist, wobei die Sammelablagen eine Empfangsöffnung und eine Ausgabeöffnung aufweisen. Die Sammelablagen sind zwischen einer Ausgangsposition und einer Sammelposition bewegbar, wobei die Sammelablagen in der Ausgangsposition in einer Sammelrichtung hintereinander, insbesondere in einer Ebene, angeordnet sind und in der Sammelposition übereinander angeordnet sind und die Ausgabeöffnungen in einer senkrecht zur Sammelrichtung stehenden Ebene angeordnet sind, wobei die Doppelseiten in einer festgelegten Reihenfolge aus den Ablagen einer Ablagebaugruppen ausgegeben werden, wobei die aus einer Ablagebaugruppe ausgegebenen Doppelseiten jeweils einen Doppelseitenstapel bilden, in dem die Doppelseiten in der festgelegten Reihenfolge übereinander liegen,
- Zusammentragen der Doppelseitenstapel in einer festgelegten Reihenfolge zu einem Stapel.

Das Anbringen des Fälzelbandes an den Doppelseiten und dem Vorblatt erfolgt beispielsweise mit folgenden Schritten:
- Bereitstellen eines Vorblattes,
- Bereitstellen eines Fälzelbandes, wobei das Fälzelband als Endlosband angeliefert wird und eine Klebstoffschicht aufweist, die eine Aktivierungstemperatur aufweist,
- Schneiden des Fälzelbandes auf die benötigte Länge,
- Ausrichten und Auflegen des Fälzelbandes auf das Vorblatt,
- Erwärmen der Klebstoffschicht auf die Aktivierungstemperatur und stoffschlüssiges Verbinden des Fälzelbandes mit dem Vorblatt.

Das Verbinden des Vorblattes mit dem Einband zu einem Passbuchrohling und das Falten des Passbuchrohlings kann mit folgenden Schritten erfolgen:
- Bereitstellen des Passbuchblocks,
- Bereitstellen des Einbandes,
- Bereitstellen einer Klebstoffschicht, insbesondere eines Klebebandes, wobei die Klebstoffschicht auf einer Trägerfolie aufgebracht ist, wobei die Klebstoffschicht eine Aktivierungstemperatur aufweist, bei der die Klebstoffschicht adhäsive Eigenschaften entwickelt sowie eine Aushärtetemperatur, bei der die Klebstoffschicht vernetzt und aushärtet, wobei die Aushärtetemperatur höher ist als die Aktivierungstemperatur,
- Erwärmen der Klebstoffschicht, insbesondere auf die Aktivierungstemperatur,
- Aufbringen der Klebstoffschicht auf die Innenseite des Einbandes, wobei die Klebstoffschicht an der Innenseite des Einbandes haftet, und Lösen der Klebstoffschicht von der Trägerfolie,
- Verbinden des Einbandes und des Buchinhaltes zu einem Passbuchrohling, wobei die Außenseite des Vorblattes auf die Innenseite des Einbandes aufgelegt wird,
- Falten des Passbuchrohlings,
- Anschließendes Erhitzen der Klebstoffschicht auf die Aushärtetemperatur, und
- Fixieren des Passbuchrohlings in zusammengefaltetem Zustand bis die Klebstoffschicht ausgehärtet ist und eine stoff- und/oder formschlüssige Verbindung zwischen Einband und Vorblatt hergestellt ist.

Die Endbearbeitung des Passbuchrohlings erfolgt beispielsweise mit folgenden Sch ritten:
- Identifizieren des Rückens des Passbuchrohlings ,
- Ausrichten des Passbuchrohlings, und
- Bearbeiten der freien Ränder des Passbuchrohlings, wobei der Passbuchrohling (auf ein definiertes Format eines buchförmigen Ausweis-, Wert- oder Sicherheitsdokuments zugeschnitten wird und wobei das Zuschneiden mittels eines Fräsverfahrens erfolgt.

Das Personalisieren kann eine physische Bearbeitung des Ausweis-, Wert- oder Sicherheitsdokuments, des Passbuchrohlings, des Passbuchblock, des Einbandes oder der Buchhälfte umfassen, insbesondere eine Laserperforation oder ein Bedrucken.

Das Personalisieren kann auch die Speicherung von personen- und/oder dokumentenspezifischen Informationen in einem Chip des Ausweis-, Wert- oder Sicherheitsdokuments umfassen.

Im Weiteren werden Ausführungsformen der Erfindung mit Bezugnahme auf die Zeichnungen erläutert. In diesen zeigen:
- Figur 1: eine perspektivische Ansicht eines buchartigen Ausweis-, Wert- oder Sicherheitsdokument,
- Figuren 2 a)-g): Verfahrensschritte zur Herstellung des buchartigen Ausweis-, Wert- oder Sicherheitsdokument aus Figur 1,
- Figur 3: Ein System zur Herstellung eines buchartigen Ausweis-, Wert- oder Sicherheitsdokuments,
- Figur 4: ein Ablaufdiagramm eines Verfahrens zur Herstellung eines Ausweis-, Wert- oder Sicherheitsdokuments,
- Figur 5: Eine Vorrichtung zur Anbringung der Lasche an der Datenkarte des eines buchartigen Ausweis-, Wert- oder Sicherheitsdokument aus Figur 1,
- Figuren 6a)-6c): Verfahrensschritte zur Herstellung einer Datenkarte mit der Vorrichtung aus Figur 5,
- Figur 7: eine Annahmevorrichtung der Vorrichtung aus Figur 5, und
- Figur 8: eine Halte- und Transporteinrichtung der Annahmevorrichtung aus Figur 7,
- Figur 9: Eine Vorrichtung zur Anbringung eines Fälzelbandes an einem Vorblatt,
- Figur 10: eine Vorrichtung zum Vereinzeln und Sortieren von Doppelseiten für ein buchförmiges Ausweis-, Wert- oder Sicherheitsdokument,
- Figur 11: eine Detailansicht der Zuführeinrichtung, der Übergabeeinrichtung sowie der Ablageeinrichtung der Vorrichtung aus Figur 10,
- Figuren 12a und 12b: Detailansichten der Sammeleinrichtung der Vorrichtung aus Figur 10,
- Figuren 13a - 13h: Verfahrensschritte des Verfahrens zum Vereinzeln und Sortieren von Doppelseiten für ein buchförmiges Ausweis-, Wert- oder Sicherheitsdokument,
- Figur 14: eine Vorrichtung zum Bereitstellen eines Einbandes, eine Klebe- und Faltvorrichtung und eine Endbearbeitungsvorrichtung,
- Figur 15: die Vorrichtung zum Bereitstellen eines Einbandes aus Figur 14,
- Figur 16: die Klebe- und Falteinheit aus Figur 14,
- Figur 17: die Endbearbeitungsvorrichtung aus Figur 14,
- Figuren 18a - 18h: Verfahrensschritte des Klebe- und Falt- und Endbearbeitungsverfahren.
- Figur 19: eine Darstellung einer Halte- und Transportvorrichtung,
- Figuren 20a und 20b: Detailansichten einer ersten Ausführungsform einer Halteeinheit der Halte- und Transportvorrichtung aus Figur 19,
- Figuren 21a und 21b: eine Detailansicht einer zweiten Ausführungsform einer Halteeinheit der Halte- und Transportvorrichtung aus Figur 19, und
- Figuren 22a bis 22c: eine Halte- und Transportvorrichtung,
- Figuren 23: eine Detailansicht einer Führungseinheit der Halte- und Transportvorrichtung aus den Figuren 22a bis 22c,
- Figuren 24a bis 24c: Verfahrensschritte eines Verfahrens zum Betrieb der Halte- und Transportvorrichtung aus den Figuren 22a bis 22c, und
- Figur 25: eine Detailansicht einer Halteaufnahme der Halte- und Transportvorrichtung aus den Figuren 22a bis 2c.

In Figur 1 ist ein buchförmiges Ausweis-, Wert- oder Sicherheitsdokument 100 gezeigt. Das Ausweis-, Wert- oder Sicherheitsdokument 100 ist beispielsweise ein Identifikationsdokument, insbesondere ein Reisepass oder ein Personalausweis.

Das Ausweis-, Wert- oder Sicherheitsdokument 100 weist einen Einband 102 sowie einen im Einband 102 gehaltenen Passbuchblock 104 auf. Der Passbuchblock 104 besteht aus einer Datenkarte 106, mehreren Doppelseiten 108, einem Vorblatt 110 sowie einem Fälzelband 112, die mit einer Naht 114 miteinander verbunden sind.

Die Datenkarte 106 ist eine kunststoff- oder papierbasierte Karte, auf der personen- und/oder dokumentenspezifische Informationen aufgebracht sind. Beispielsweise kann die Datenkarte 106 ein Passbild 116 und personenbezogene Informationen 118 eines Nutzers aufweisen. Die Informationen 118 sind vorzugsweise in einer maschinenlesbaren Form auf die Datenkarte 106 aufgebracht. Des Weiteren weist die Datenkarte 106 ein ebenfalls maschinenlesbares Identifikationsmerkmal auf, das die Datenkarte 106 eindeutig während des Herstellungsprozesses des Ausweis-, Wert- oder Sicherheitsdokuments 100 identifiziert. Die Datenkarte 106 kann des Weiteren einen Chip aufweisen, in dem personen- und/oder dokumentenspezifische Informationen gespeichert werden können. Insbesondere weist der Chip einen gesicherten Speicherbereich zur Speicherung der personen- und/oder dokumentenspezifischen Informationen auf. Des Weiteren kann die Datenkarte 106 sichtbare und/oder unsichtbare Sicherheitsmerkmale aufweisen, die ein Fälschen der Datenkarte 106 verhindern.

An der Datenkarte 106 ist eine flexible Lasche 120 vorgesehen, die aus einem Endlosband hergestellt ist. Das Endlosband besteht aus einem Gewebe, das mit einem flexiblen Kunststoffmaterial beschichtet und/oder ummantelt ist. Die Lasche 120 ist form- und/oder stoffschlüssig an der Datenkarte 106 befestigt und somit Teil der Datenkarte 106. Auf der Lasche 120 können weitere Sicherheitsmerkmale vorgesehen sein.

Die Doppelseiten 108 sind jeweils aus einem Bogen, vorzugsweise einem Papierbogen geschnitten und entlang ihrer Mittellinie 122 gefaltet. Die Doppelseiten 108 können bedruckt sein, beispielsweise mit weiteren personen- und/oder dokumentenspezifischen Informationen, Seitenzahlen oder andere Informationen. Die Doppelseiten 108 können des Weiteren für den Empfang von Stempel, beispielsweise Visastempel, vorbereitet sein. Vorzugsweise enthalten die Doppelseiten 108 ebenfalls Sicherheitsmerkmale, die ein Fälschen der Doppelseiten 108 verhindern. Die Sicherheitsmerkmale können beispielsweise aufgedruckt, in die Doppelseiten 108 eingearbeitet oder in diese eingebracht sein. Beispielsweise enthalten die Doppelseiten 108 eine Perforation, wobei sich die Perforation durch die Doppelseiten 108 konisch verjüngt.

Das Vorblatt 110 bildet den äußeren Abschluss des Passbuchblocks 104. Mit der Außenseite 124 des Vorblattes 110 wird der Passbuchblock 104 auf die Innenseite 126 des Einbandes 102 aufgeklebt.

Das Fälzelband 112 dient als Verstärkung des Nahtbereichs und ist vor dem Vernähen des Passbuchblocks 104 auf die Außenseite 124 des Vorblattes 110 aufgeklebt.

Der Einband 102 ist aus einem papier- und/oder kunststoffbasierten Material hergestellt und kann ebenfalls einen Chip aufweisen.

Die Herstellung des in Figur 1 gezeigten buchförmiges Ausweis-, Wert- oder Sicherheitsdokument 100 wird nachfolgend anhand der Figuren 2 a) bis 2 g) erläutert.

In einem ersten Verfahrensschritt wird die Datenkarte 106 bereitgestellt und die Lasche 120 an der Datenkarte angebracht (Figur 2a). Die Herstellung der Datenkarte 106 ist allgemein bekannt und wird nicht im Detail erläutert. Die Lasche 120 wird als Endlosband geliefert, in einem Überlappungsbereich 121 form- und/oder stoffschlüssig mit der Datenkarte 106 verbunden und auf die gewünschte Länge gesch n itten.

Anschließend wird das Fälzelband 112 auf den Nahtbereich des Vorblattes 110 aufgebracht und der Passbuchblock 104 bestehend aus den Doppelseiten 108, der Datenkarte 106 und dem Vorblatt 110 zusammengestellt (Figur 2b und 2c) und. Die Datenkarte 106 wird derart in den Passbuchblock 104 eingelegt, dass die Lasche 120 im Nahtbereich angeordnet ist.

Anschließend wird der Passbuchblock 104 entlang der Mittellinie 122 der Doppelseiten 108 vernäht (Figur 2d).

Nach dem Vernähen des Passbuchblocks 104 wird der Einband 102 bereitgestellt, mit der Innenseite 126 mit der Außenseite 124 des Vorblattes 110 verklebt und der so entstandene Passbuchrohling gefaltet (Figuren 2e und 2f).

Abschließend werden die freien Ränder des Passbuchrohlings 322 bearbeitet und so der Passbuchrohling 322 auf das endgültige Format des Ausweis-, Wert- oder Sicherheitsdokument 100 geschnitten (Figur 2g). Als freie Ränder werden die an den Buchrücken angrenzenden Ränder sowie der dem Buchrücken gegenüberliegende Rand des Passbuchrohling 322 bzw. des Ausweis-, Wert- oder Sicherheitsdokument 100 angesehen.

Nachfolgend können weitere Sicherheitsmerkmale, beispielsweise eine Perforation, auf die Doppelseiten 108 aufgebracht werden.

Nach der Herstellung des Ausweis-, Wert- oder Sicherheitsdokument 100 erfolgt üblicherweise eine Qualitätskontrolle und anschließend optional ein Personalisieren des Chips.

Die Herstellung eines solches Ausweis-, Wert- oder Sicherheitsdokuments erfolgt in einem in Figur 3 schematisch dargestellten System 912. Das System 912 hat eine Vorrichtung 200 zur Herstellung einer Datenkarte 106 mit einer daran angebrachten flexiblen Lasche 120, eine Zusammenstellvorrichtung 300 für den Passbuchblock 104, eine Vorrichtung 400 zur Bereitstellung und Anbringung des Fälzelbandes 112, eine Vorrichtung 600 zum Sammeln und Verbinden der Doppelseiten 108, des Vorblattes 110, des Fälzelbandes 112 sowie der Lasche 120 zu einem Passbuchblock 104, eine Bereitstellungsvorrichtung 700 für den Einband, eine Klebe- und Falteinheit 700 eine Endbearbeitungsvorrichtung 800, eine Personalisierungsvorrichtung 850 und eine Übergabevorrichtung 870.

Des Weiteren sind Transport- und Haltevorrichtungen 900, 1000 vorgesehen, um die Datenkarte 106, das Vorblatt 110, den Einband 102, die Doppelseiten 108, den Passbuchblock 104, den Passbuchrohling 322 und/oder das Ausweis-, Wert- oder Sicherheitsdokument 100 zwischen den Vorrichtungen 200, 300, 400, 600, 700, 700, 800 vereinzelt zu transportieren.

Darüber hinaus ist eine Annahmevorrichtung 250 für Datenkarten vorgesehen, die in der hier gezeigten Ausführungsform Teil der Vorrichtung 200 ist. Die Annahmevorrichtung 250 kann Datenkarten 106 einzeln oder blockweise entgegennehmen und der weiteren Herstellung zuführen kann.

Des Weiteren ist eine Steuerung 152 vorgesehen, die mit den Vorrichtungen 200, 250, 300, 400, 600, 700, 700, 800 sowie den Transport- und Haltevorrichtungen 900, 1000 gekoppelt ist.

Die Vorrichtung 200 ist zur Herstellung einer Datenkarte 106 mit einer daran angebrachten flexiblen Lasche 120 ausgebildet. Dazu kann die Vorrichtung 200 eine laschenlose Datenkarte 106 von der Annahmevorrichtung 250 annehmen und eine flexible Lasche 120 an dieser anbringen. Die Lasche 120 wird beispielsweise als Endlosband angeliefert und auf die gewünschte Länge geschnitten, wobei die Endbereiche des Endlosbandes versiegelt werden, um ein Ausfasern zu verhindern. Anschließend wird die Lasche 120 mit einem Ultraschallschweißverfahren an der Datenkarte 106 befestigt. Nach dem Anbringen der Lasche 120 erfolgt eine Qualitätskontrolle und eine Erfassung eines auf der Datenkarte 106 vorgesehenen Identifi kationsmerkmals.

Das Identifikationsmerkmal wird anschließend an die Steuerung 152 übermittelt und von der Steuerung 152 auf eine in einem Speicher 1000 gespeicherte, zu dem Identifikationsmerkmal korrespondierende Stückliste zugegriffen, die die Anzahl und Art der Doppelseiten, gegebenenfalls die Art des Vorblattes 110, die Art des Einbandes 102 und weitere herstellungsspezifische Merkmale des herzustellenden Ausweis-, Wert- oder Sicherheitsdokuments 100 definiert.

Beispielsweise hat jede Datenkarte 106 ein Identifikationsmerkmal, dass die Datenkarte 106 eindeutig identifiziert. Das Identifikationsmerkmal kann aber auch lediglich einen Verweis auf eine Stückliste enthalten bzw. eine Zuordnung zu einer Stückliste enthalten ohne Detailinformationen zur individuellen Datenkarte 106 zu enthalten. Die Stückliste kann anschließend an die nachfolgenden Vorrichtungen 300, 400, 600, 700, 700, 800 sowie den Transport- und Haltevorrichtungen 900, 1000 übermittelt werden, an welchen sich die Datenkarte befindet oder die Bestandteile für das der Datenkarte zugeordnete Ausweis-, Wert- oder Sicherheitsdokument 100 herstellen. Die Steuerung ist vorzugsweise so ausgebildet, dass diese die Position der Datenkarte 106 bzw. der Bestandteile des der Datenkarte 106 zugeordneten Ausweis-, Wert- oder Sicherheitsdokument 100 nachverfolgen kann. Beispielsweise kann das Identifikationsmerkmal der Datenkarte 106 an den jeweiligen Vorrichtungen erfasst und an die Steuerung 152 übermittelt werden. Anschließend kann die Steuerung 152 die jeweilige Stückliste bzw. die erforderliche Bestandteile für die Herstellung des Ausweis-, Wert- oder Sicherheitsdokument 100 an die jeweilige Vorrichtung 300, 400, 600, 700, 700, 800 übermitteln.

Die Zusammenstellvorrichtung 300 kann in Abhängigkeit von der Stückliste, die nach dem Erfassen des Identifikationsmerkmals ermittelt wird, die Anzahl und Art der Doppelseiten 108 ermitteln, diese personalisieren und in einer gewünschten Reihenfolge zusammenstellen.

Die Vorrichtung 400 kann ein Fälzelband bereitstellen und an einem bereitgestellten Vorblatt 110 im Nahtbereich anbringen.

In der Vorrichtung 500 werden die personalisierten und bereitgestellten Doppelseiten 108, das Vorblatt 110 sowie die Datenkarte 106 zu einem Passbuchblock 104 zusammengefasst und entlang der Mittellinie 122 mit einer Naht 114 miteinander verbunden.

Die Bereitstellungsvorrichtung 700 für den Einband stellt den Einband 102 in Abhängigkeit von der individuellen Stückliste und/oder dem Identifikationsmerkmals bereit und bringt eine Klebstoffschicht auf die Innenseite 126 des Einbandes 102 auf.

In der Klebe- und Falteinheit 700 wird der Einband 102 mit dem Passbuchblock 104 zu einem Passbuchrohling 322 verbunden und entlang der Mittellinie 122 gefaltet.

Die Endbearbeitungsvorrichtung 800 kann den gefalteten Passbuchrohling 322 auf die endgültige Form bzw. das endgültige Format des Ausweis-, Wert- oder Sicherheitsdokuments 100 schneiden.

Die Personalisierungsvorrichtung 850 kann individuelle Merkmale in das Ausweis-, Wert- oder Sicherheitsdokument 100 einbringen, beispielsweise eine Laserperforation, oder personen- und/oder dokumentenspezifische Informationen in einem Chip des Ausweis-, Wert- oder Sicherheitsdokuments 100 speichern. In der hier gezeigten Ausführungsform hat die Personalisierungsvorrichtung 850 eine Einheit 852 zum Auffalten des Ausweis-, Wert- oder Sicherheitsdokuments 100, eine Einheit 854 zum Einbringen einer Laserperforation in die Seiten des Ausweis-, Wert- oder Sicherheitsdokuments 100, eine Einheit 856 zum Schließen des Ausweis-, Wert- oder Sicherheitsdokuments 100 sowie eine Einheit 858 zum Beschreiben des Chips des Ausweis-, Wert- oder Sicherheitsdokuments 100.

Das System ist derart konfiguriert, dass zwischen den Vorrichtungen 200, 300, 400, 600, 700, 700, 800, 850 eine direkte Übergabe des Ausweis-, Wert- oder Sicherheitsdokuments 100 bzw. von dessen Bestandteilen erfolgt. Optional können aber zwischen einzelnen Vorrichtungen 200, 300, 400, 600, 700, 700, 800, 850 auch Übergabe oder Pufferstationen vorgesehen sein.

Die Übergabevorrichtung 870 kann die hergestellten und personalisierten Ausweis-, Wert- oder Sicherheitsdokumente 100 sammeln und/oder an ein nachfolgendes System zum Sammeln und Verpacken übergeben.

Zwischen den Einheiten 852, 854, 856, 858 der Personalisierungsvorrichtung 850 sowie der Übergabevorrichtung 870 ist eine Halte- und Transportvorrichtung 1000 mit zwei ringförmigen Führungseinheiten vorgesehen 1002 vorgesehen, in denen jeweils eine Halteaufnahme 1006 verschiebbar gelagert ist, so dass ein in der Halteaufnahme 1006 eingelegtes Ausweis-, Wert- oder Sicherheitsdokument 100 zwischen den Einheiten 852, 854, 856, 858 der Personalisierungsvorrichtung 850 und der Übergabevorrichtung 870 transportiert werden kann.

Zwischen den Vorrichtungen 200, 300, 400, 600, den Vorrichtungen 600, 700, 700 bzw. der Vorrichtung 800 und der Halte- und Transportvorrichtung 1000 sind jeweils Halte- und Transportvorrichtungen 900 vorgesehen, die einen mehrgelenkigen Arm 902 aufweisen, der aus mehreren Segmenten 904 besteht, wobei jeweils benachbarte Segmente 904 relativ zueinander verschwenkbar und/oder verdrehbar sind.

Nachfolgend wird der Aufbau und die Funktion der einzelnen Bearbeitungsvorrichtungen erläutert.

In Figur 5 ist eine Vorrichtung 200 zur Herstellung einer Datenkarte 106 für ein vorstehend beschriebenes Ausweis-, Wert- oder Sicherheitsdokument 100 gezeigt.

Die Vorrichtung 200 weist eine Annahmevorrichtung 250 für eine laschenlose Datenkarte 106, Eine Bereitstellungseinheit 204 zum Bereitstellen der Lasche 120, eine Bearbeitungseinheit 206 zum Anbringen der Lasche 120 an der Datenkarte 106 sowie eine Halte- und Transporteinrichtung 900 zum Transport der Datenkarte 106 auf. Des Weiteren sind eine Erkennungseinrichtung 208 und eine Übergabeeinrichtung 210 vorgesehen.

Die Bearbeitungseinheit 206 weist eine Aufnahme 212 für die Datenkarte 106 auf. Die Aufnahme 212 kann beispielsweise Anschläge 214 und/oder Zentrierhilfen aufweisen, die das Einlegen der Datenkarte 106 in einer definierten Position ermöglichen. Beispielsweise sind optische Erfassungsmittel vorhanden, die die Position der Datenkarte 106 erfassen und an eine Steuerung übermitteln. Die Steuerung kann anschließend die Halte- und Transportvorrichtung so ansteuern, dass die Datenkarte 106 in der gewünschten Position in die Aufnahme gelegt werden kann.

Die Bearbeitungseinheit 206 weist des Weiteren Mittel 216 zum form- und/oder stoffschlüssigen Verbinden der Lasche 120 und der Datenkarte 106 in einem Überlappungsbereich 121 auf. Die Mittel 216 sind durch eine Sonotrode gebildet, durch die ein Ultraschallverschießend er Lasche 120 an der Datenkarte 106 erfolgen kann.

Die Bereitstellungseinheit 204 weist eine Zuführeinrichtung 218 für ein Endlosband 220 für die Lasche 120 auf, eine Schneideinrichtung 222 für das Endlosband 220, eine Greifeinrichtung 226 für das Endlosband 220 sowie eine Halte- und Transporteinrichtung 224 für die Lasche 120 auf.

Die Zuführeinrichtung 218 weist ein Magazin 228 mit zumindest zwei Rollen 230 für jeweils ein Endlosband 220 auf, wobei das Endlosband jeweils von den Rollen 230 abgewickelt werden kann. Vorzugsweise kann ein Antrieb vorgesehen sein, um das Endlosband jeweils von den Rollen 230 abzuwickeln. Des Weiteren ist eine Einrichtung 232 zum Verbinden eines Anfangs eines Endlosbandes 220 einer Rolle 230 mit einem Ende eines Endlosbandes 220 einer zweiten Rolle 230 vorgesehen. Dadurch ist sichergestellt, dass stets ein Endlosband 220 der Bereitstellungseinheit 204 zugeführt werden kann. Ist das Endlosband 220 von einer ersten Rolle 230 vollständig abgewickelt, wird automatisch das Endlosband 220 einer zweiten Rolle 230 nachgeführt und mit dem Ende des Endlosbandes 220 der ersten Rolle 230 verbunden, so dass keine Unterbrechung des Herstellungszyklus erfolgt. Gleichzeitig wird ein Signal ausgegeben, das einem Bediener signalisiert, dass die leere Rolle 230 getauscht werden muss. Diese redundante Zuführung des Endlosbandes 220 stellt einen störungsfreien Betreib der Vorrichtung 200 sicher.

Die Greifeinrichtung 226 kann ein Ende des Endlosbandes 220 greifen und ausziehen

Die Halte- und Transporteinrichtung 224 kann anschließen das ausgezogene Endlosband 220 an einem Längsrand greifen und halten.

Die Schneideinrichtung 222 kann das Endlosband 220 auf die vorgegebene Länge der Lasche schneiden. Vorzugsweise ist die Schneideinrichtung 222 fest montiert und das Endlosband 220 wird soweit ausgezogen, dass das Endlosband 220 von der Schneideinrichtung auf die benötigte Länge geschnitten werden kann. Optional kann die Schneideinrichtung 222 aber auch beweglich gelagert und relativ zum Endlosband 220 verschiebbar sein.

Des Weiteren sind Mittel 234 zum Versiegeln der Ränder der Lasche 120 vorgesehen. Vorzugsweise sind die Mittel 234 durch eine Sonotrode gebildet, wobei diese Sonotrode einen von der Sonotrode der Bearbeitungseinheit 206 abweichenden Energieeintrag hat.

Durch die Mittel 234 können die Ränder des Endlosbandes 220, insbesondere die Schneidkanten, also der vordere und der hintere Rand der Lasche 120 versiegeln werden, so dass ein Ausfasern dieser Ränder verhindert wird. Es ist aber auch möglich, den Rand, der nicht mit der Datenkarte überlappt, also einen Längsrand, zu versiegeln, um ein Ausfasern dieses Randes zu verhindern. Optional kann das Endlosband aber auch bereits mit einem versiegelten Längsrand bereitgestellt werden, so dass keine Versiegelung dieses Randes erforderlich ist bzw. nur die Schnittränder versiegelt werden müssen.

Die Schneideinrichtung kann eine Klinge aufweisen, wobei die Klinge gerade oder gebogen ausgebildet ist. Beispielsweise ist die Klinge ein Stempel mit einer kreisförmigen Klinge, durch die ein Ausschnitt des Endlosbandes ausgestanzt wird, so dass die Lasche im fertigen Ausweis-, Wert- oder Sicherheitsdokument nach innen versetzt ist, so dass die Lasche geringeren Belastungen ausgesetzt ist.

Die Schneideinrichtung 222 ist beispielsweise im Produktionsfluss hinter den Mitteln 234 zum Versiegeln der Ränder der Lasche 120 angeordnet. Es erfolgt also erst ein Versiegeln der Bereiche, in denen das Endlosband 220 durchgeschnitten wird und anschließend ein Kürzen des Endlosbandes 220 auf das Format der Lasche 120 für die Datenkarte 106. Dadurch ist ein Ausfasern der Ränder beim Schneiden zuverlässig verhindert.

Die Annahmevorrichtung 250 ist zur Annahme eine Magazins 236 mit Datenkarten 106 ausgebildet und weist eine Entnahmeeinrichtung 238 zur vereinzelten Entnahme der Datenkarten 106 aus dem Magazin 236 auf.

Die Annahmevorrichtung 250 weist insgesamt vier Positionen 252 für Magazine 236 auf. Eine erste Position 252a ist eine Entnahme und Aufnahmeposition, in der Magazine in die Annahmevorrichtung 250 eingelegt oder aus dieser entnommen werden können. Eine zweite Position 252b ist eine Pufferposition, in die ein eingelegtes Magazin weitergeleitet wird. Eine dritte Position 252c ist die Entnahmeposition, in der die Datenkarten 106 durch die Entnahmeeinrichtung 238 vereinzelt entnommen werden können. Eine vierte Position 252d dient als Warteposition für ein leeres Magazin, falls die Entnahme- und Aufnahmeposition 252a belegt ist.

Die Entnahmeeinrichtung 238 weist Saugelemente 240 auf, wobei die Saugelemente 240 in einer Saugposition, in der eine Datenkarte 106 an den Saugelementen 240 gehalten ist, in einer in zumindest einer Richtung gewölbten Ebene angeordnet sind, so dass die Datenkarte 106 in der gewölbten Ebene gebogen wird. Am Magazin 236 ist ein Abstreifer 242 vorgesehen, der durch mehrere einwärts gerichtete Vorsprünge gebildet ist, deren Abstand kleiner ist als die Ausdehnung der Datenkarte in ebenem Zustand und größer ist als die Ausdehnung in Richtung der Datenkarte.

Durch diese Anordnung der Saugelemente 240 wird die Datenkarte beim Aufnehmen gebogen werden, wodurch das Abheben der Datenkarte 106 von einem Stapel vereinfacht sein kann. Eine unmittelbar an dieser Datenkarte 106 anliegende zweite Datenkarte 106 wird durch die Eigensteifigkeit nicht gebogen, so dass sich zwischen den Datenkarten ein Spalt bildet, der ein Anhaften der beiden Datenkarten 106 aneinander verhindert.

Des Weiteren wird die Ausdehnung der Datenkarte in einer quer zur Ansaugrichtung verlaufenden Richtung verkürzt, während die darunterliegende Datenkarte 106, da diese nicht durchgebogen wird, in dieser Richtung eine größere Ausdehnung hat. Die gehaltene Datenkarte kann aufgrund der geringen Ausdehnung zwischen den Abstreifern 242 hindurch angehoben werden, während die darunterliegende, nicht gebogene Datenkarte durch die Abstreifer 242 zurückgehalten wird. Somit ist sichergestellt, dass nur eine Datenkarte angehoben wird.

Nach der Entnahme der Datenkarte wird diese von der Halte- und Transportvorrichtung 900 übernommen in der gewünschten Orientierung in die Aufnahme 212 eingelegt. Die Halte- und Transportvorrichtung 900 greift vorzugsweise nur am Rand der Datenkarte 106 an, der im weiteren Herstellungsprozess entfernt wird, um eine Beschädigung der Datenkarte 106 zu verhindern.

Die Erkennungseinrichtung 208 kann der Annahmevorrichtung 130 zugeordnet sein und Mittel zum Erfassen eines Identifikationsmerkmals der Datenkarte 106 aufweisen, um den Typ der Datenkarte 106 zu bestimmen, sowie Mittel zur Erfassung der Orientierung der Datenkarte 106, um diese ausrichten zu können, so dass sichergestellt ist, dass die Datenkarte 106 für die weitere Bearbeitung die gewünschte Orientierung aufweist. Die Mittel zur Erfassung der Orientierung der Datenkarte 106 können beispielsweise zum Erfassen einer auf der Datenkarte vorgesehenen Ausrichtemarkierung konfiguriert sein. Alternativ kann die Erkennung der Ausrichtung beispielsweise auch über bereits auf der Datenkarte aufgebrachte Informationen erfolgen. So ist beispielsweise bekannt, an welcher Position einer Datenkarte ein Passbild, eine MRZ (Machine Readable Zone) oder andere Informationen auf der Datenkarte aufgebracht sind, so dass anhand dessen eine Erkennung der Orientierung der Datenkarte 106 erfolgen kann.

Anschließend kann die Datenkarte 106 in eine definierte Orientierung ausgerichtet werden, so dass die Datenkarte 106 von der Halte- und Transporteinrichtung 900 stets in der gleichen Orientierung aufgenommen werden kann. Alternativ kann die Orientierung der Datenkarte 106 an die Halte- und Transporteinrichtung 900 übermittelt werden und die Ausrichtung der Datenkarte 106 erfolgt durch die Halte- und Transporteinrichtung 900. Falls sichergestellt ist, dass die Datenkarten 106 stets in der gleichen Orientierung angeliefert werden, kann auch entsprechende Mittel verzichtet werden.

Darüber hinaus sind Mittel zum Bearbeiten des Endlosbandes 220, insbesondere der Ränder des Endlosbandes 120 vorgesehen, wobei diese Mittel ebenfalls durch eine Sonotrode gebildet sein können.

Das Herstellungsverfahren für die Datenkarte 106 wird nachfolgend anhand der Figuren 6a bis 6c beschrieben.

Zunächst wird eine Datenkarte 106 bereitgestellt, beispielsweise, indem diese aus dem Magazin 236 der Annahmevorrichtung 250 entnommen und mit einer Halte- und Transportvorrichtung 900 aufgenommen wird. Anschließend wird die Datenkarte in einer definierten Orientierung in die Aufnahme 212 eingelegt. (Figur 6a). Die Orientierung kann bereits bei der Aufnahme mit der Halte- und Transportvorrichtung 900 festgelegt werden, so dass die Halte- und Transportvorrichtung 900 lediglich in einer definierten Position ablegen muss. alternativ kann die Orientierung auch beim Einlegen in die Aufnahme 212 geprüft und korrigiert werden. Optional kann die Aufnahme 212 Zentrierhilfen aufweisen.

Anschließend wird ein Abschnitt 238 des Endlosbandes 220 bereitgestellt, indem das Ende des Endlosbandes 220 mit dem Greifer 226 erfasst und ausgezogen wird. Nachfolgend wird das Endlosband 220 mit der Halte- und Transporteinrichtung 224 an einem Längsrand fixiert und mit der Schneideinrichtung 222 auf die gewünschte Länge geschnitten (Figur 6b).

Werden verschiedene Datenkarten-Formate verwendet, kann vorab eine Prüfung des Typs der datenkarte 106 erfolgen, beispielsweise, indem das Format erfasst wird oder ein Identifikationsmerkmal, dass den Typ der Datenkarte 106 definiert, von der Datenkarte ausgelesen wird. Anschließend wird das Endlosband 220 auf die benötigte Länge geschnitten.

Vor oder nach dem Zuschneiden des Endlosbandes 220 können die Schneidbereiche, also der vordere und der hintere Rand der Lasche 112 versiegelt werden, um ein Ausfasern der Lasche 110 zu verhindern.

Das Zuschneiden kann derart erfolgen, dass die Ränder einen geraden Abschluss haben. Alternativ kann auch ein bogenförmiger Schnitt erfolgen, wodurch die Ränder im fertigen Ausweis-, Wert- oder Sicherheitsdokument 100 nach innen versetzt sind, so dass diese vor physischen Belastungen geschützt ist.

Anschließend wird die Lasche 112 mit der Halte- und Transportvorrichtung 224 so auf die Datenkarte 106 aufgelegt, dass sich diese in einem Überlappungsbereich 121 überdecken und die Datenkarte 106 und die Lasche 112 im Überlappungsbereich 121 durch Ultraschallschweißen miteinander verbunden (Figur 6c).

Optional kann in die Lasche 120 ein Sicherheitsmerkmal eingebracht werden, um die Fälschungssicherheit der Datenkarte 106 zu erhöhen.

Abschließend wird die Datenkarte 106 mit der daran befestigten Lasche 120 aus der Aufnahme 212 entnommen, der Übergabeeinrichtung 139 zugeführt und mit der Erkennungseinrichtung 208 erfasst, wobei eine optische Prüfung der Datenkarte erfolgt. Nach erfolgreicher optischer Prüfung wird ein auf der Datenkarte 106 vorgesehenes Identifikationsmerkmal erfasst und die Datenkarte 106 den weiteren Vorrichtungen zur Herstellung eines Ausweis-, Wert- oder Sicherheitsdokuments 100 zugeführt.

Der Überlappungsbereich 121 ist nach dem Verbinden der Datenkarte 106 und der Lasche 120 üblicherweise rau, da das Kunststoffmaterial der Lasche 120 und/oder der Datenkarte 106 aufweicht und sich anschließend ungleichmäßig verteilt. Um diese Rauigkeiten zu glätten, ist eine Glätteinheit 244 vorgesehen, die durch eine Sonotrode gebildet ist, die einen von der Sonotrode der Bearbeitungseinheit 206 abweichenden Energieeintrag hat. Durch diese Sonotrode kann das Kunststoffmaterial aufgeweicht und geglättet werden. Des Weiteren kann auch der Übergang des an der Datenkarte 106 anliegenden Längsrandes der Lasche 120 zur Datenkarte 106 geglättet werden.

In den Figuren 9 und 10 ist eine Vorrichtung 300 zum Vereinzeln und Sortieren von Doppelseiten 108 für ein buchförmiges Ausweis-, Wert- oder Sicherheitsdokument 100 gezeigt. Die Vorrichtung 300 weist eine Zuführeinrichtung 302, eine Ablageeinrichtung 304, eine Übergabeeinrichtung 306 sowie eine Sammeleinrichtung 308 auf. Des Weiteren ist eine Steuerung 310 für die Zuführeinrichtung 302, die Ablageeinrichtung 304, die Übergabeeinrichtung 306 und die Sammeleinrichtung 308 vorgesehen.

Wie in Figur 10 zu sehen ist, hat die Zuführeinrichtung 302 eine Auflagefläche 312, auf der ein Papierbogen 314, aus dem die Doppelseiten 108 hergestellt werden, aufgelegt werden kann. Auf der Auflagefläche 312 ist eine Vortriebseinrichtung 316 vorgesehen, die den Papierbogen 314 bzw. die Doppelseiten 108 in einer Transportrichtung 318 bewegen kann. Die Vortriebseinrichtung 316 weist eine Rolle 320, deren Mantelfläche im Wesentlichen tangential zur Ebene der Auflagefläche 312 verläuft bzw. geringfügig über die hervorsteht, sowie einen Antrieb für die Rolle 320 auf.

Des Weiteren ist eine Druckeinrichtung 322 zum einseitigen oder beidseitigen Bedrucken des Papierbogens 314 vorgesehen.

Die Zuführeinrichtung weist des Weiteren eine erste und eine zweite Schneideinrichtung 324, 326 auf. Die erste Schneideinrichtung 324 ist durch mehrere im Bereich der Vortriebseinrichtung 316 vorgesehene Rollenmesser 328 gebildet, deren Schneidrichtung parallel zur Transportrichtung 318 verläuft. Die zweite Schneidrichtung weist ein einzelnes, quer zur Transportrichtung 318 bewegbares Messer 330 auf, das vor der Vortriebseinrichtung 316 angeordnet ist.

Die Übergabeeinrichtung 306 dient der Übergabe der durch die Zuführeinrichtung 302 vereinzelten Doppelseiten 108 an die in Transportrichtung 318 nachfolgende Ablageeinrichtung 304. Die Übergabeeinrichtung 306 hat eine ebene Auflage 332, die eine Verlängerung der Auflagefläche 312 der Zuführeinrichtung 302 darstellt. Die Übergabeeinrichtung 306 weist des Weiteren mehrere als Greifer ausgebildete Transportmittel 334 für die vereinzelten Doppelseiten 108 auf.

Die Ablageeinrichtung 304 weist drei bezüglich der Transportrichtung 318 nebeneinander angeordnete Ablagebaugruppen 336 auf, wobei jede Ablagebaugruppe 336 drei übereinander angeordnete Ablagen 338 aufweist.

Die Ablagebaugruppen 336 sind miteinander gekoppelt bzw. in einem gemeinsamen Gehäuse 340 angeordnet und um eine Schwenkachse 342, die auf der der Übergabeeinrichtung 306 abgewandten Seite der Ablageeinrichtung 304 angeordnet ist, verschwenkbar.

Die Ablagen 338 weisen jeweils eine Aufnahmeöffnung 344 und eine Ausgabeöffnung 346 auf, wobei die Aufnahmeöffnungen 344 der Übergabeeinrichtung 306 zugewandt sind und die Ausgabeöffnungen 346 auf der der Übergabeeinrichtung 306 abgewandten Seite der Ablageeinrichtung 304 vorgesehen sind. Jede Ablage 338 weist eine Haltevorrichtung auf, die eine in der jeweiligen Ablage 338 einsortierte Doppelseite 108 in der jeweiligen Ablage 338 halten kann.

Die in den Figuren 11a und 11b dargestellte Sammeleinrichtung 308 hat mehrere Sammelablagen 348, die in einer Sammelrichtung 350, die quer zur Transportrichtung 318 verläuft, in einer in Figur 11a dargestellten Ausgangsposition hintereinander und in einer Ebene angeordnet sind. Jede Sammelablage 348 hat eine Empfangsöffnung 352, die in der hier gezeigten Ausführungsform jeweils an der Oberseite der Sammelablage 348 vorgesehen ist und eine in Sammelrichtung 350 vorne angeordnete Ausgabeöffnung 354.

Die Sammelablagen 348 sind entlang einer Führung von der in Figur 11a dargestellten Ausgangsposition, in Sammelrichtung 350 in eine in Figur 11b dargestellte Sammelposition verschiebbar, wobei ein in den Figuren 13a und 13b im Detail dargestellter Antrieb vorgesehen ist, um die Sammelablagen 348 zwischen der Ausgangsposition und der Sammelposition zu bewegen.

In der Sammelposition befinden sich die Sammelablagen 348 übereinander, wobei sich die Ausgabeöffnungen 354 in einer senkrecht zur Sammelrichtung 350 stehenden Ebene befinden. Des Weiteren sind die Sammelablagen 348 bzw. die Böden der Sammelablagen 348 In der Sammelposition schräg zur Sammelrichtung 350 geneigt. Es ist aber auch möglich, dass die Sammelablagen 348 in der Sammelposition parallel zur Sammelrichtung 350 ausgerichtet sind.

Jeder Ablagebaugruppe 336 ist eine Sammelablage 348 zugeordnet, wobei die Sammelablagen 348 in der Ausgangsposition derart positioniert sind, dass diese die aus den Ausgabeöffnungen346 ausgegebenen Doppelseiten 108 aufnehmen können. Insbesondere befinden sich die Sammelablagen 348 in der Ausgangsposition jeweils unterhalb der zugeordneten Ablagebaugruppe 336.

Die Ablagebaugruppen 336 können jeweils Mittel zum Entnehmen der Doppelseiten aus den Ablagen 338 und zum Einlegen der Doppelseiten 108 in die Sammelablagen 348 aufweisen. Alternativ können die Ablagen 338 auch so über den Sammelablagen 348 angeordnet sein, dass die Doppelseiten 108 aus den Ablagen 338 in die Sammelablagen fallen können.

In Sammelrichtung 350 vor den in der Sammelposition angeordneten Sammelablagen 348 ist eine Entnahmeeinrichtung 356 vorgesehen, die, wie nachfolgend erläutert wird, die Doppelseiten aus den Sammelablagen 348 aufnehmen kann.

An den Sammelablagen 348 kann eine Ausgabeeinheit vorgesehen sein, die die Doppelseiten 108 in der Sammelposition durch die Ausgabeöffnungen354 herausschieben kann und/oder an der Entnahmeeinrichtung 356 kann eine Entnahmeeinheit 358 vorgesehen, die die Doppelseiten 108 aus den Sammelablagen 348 entnehmen und der Entnahmeeinrichtung 356 zuführen kann. Die Entnahmeeinheit 358 kann beispielsweise durch einen Greifer gebildet sein, der die Doppelseiten 108 nach dem Verschieben der Sammelablagen 348 in die Sammelposition fassen und halten bzw. aus den Sammelablagen 348 entnehmen kann.

Nachfolgend wird anhand der Figuren 12a bis 12h das Verfahren zum Vereinzeln und Sortieren der Doppelseiten 108 beschrieben.

Zunächst wird ein Papierbogen 314 bereitgestellt und bedruckt bzw. personalisiert. Der Papierbogen 314 kann in Abhängigkeit von einer empfangenen Stückliste aus einem Magazin entnommen werden, in dem verschiedene Papierbögen 314, beispielsweise für verschiedene Ausweis-, Wert- oder Sicherheitsdokumente 100, vorhanden sind. Die Papierbögen 314 können bereits für den jeweiligen Typ des Ausweis-, Wert- oder Sicherheitsdokumentes 100 vorbereitet sein, beispielsweise durch einen Aufdruck oder entsprechende Sicherheitsmerkmale.

Der Papierbogen 314 wird mit der Druckeinrichtung 322 bedruckt, wobei die Druckeinrichtung 322 den Papierbogen 314 beidseitig oder einseitig bedrucken kann. Ein beidseitiger Druck ist durch abschnittsweises oder vollständiges Wenden des Papierbogens 314 oder durch eine entsprechend ausgebildete zweiseitige Druckeinrichtung 322 möglich.

Vor dem Druck- und Personalisierungsvorgang wird die Position jeder Doppelseite 108 auf dem Papierbogen 314 sowie die spätere Sortierreihenfolge der Doppelseiten 108 festgelegt, wobei die Doppelseiten den Ablagen 338 zugeordnet werden. Die Positionen der einzelnen Doppelseiten 108 können beispielsweise von der festgelegten Sortierreihenfolge abhängen oder von den technischen Möglichkeiten der Druckeinrichtung. Falls der Papierbogen für einen zweiseitigen Druck nicht vollständig gewendet werden soll, können beidseitig zu bedruckende Doppelseiten 108 im Randbereich des Papierbogens 314 angeordnet werden, so dass nur ein abschnittsweises Wenden des Papierbogens 314 erforderlich ist.

Anschließend wir der Papierbogen 314 in einer definierten Ausrichtung auf die Auflagefläche 312 aufgelegt und den Schneideinrichtungen 324, 326 zugeführt (Figur 12a). Der Papierbogen 314 wird in Transportrichtung 318 bewegt, wobei die zweite Schneideinrichtung 326 den Papierbogen 314 quer zur Transportrichtung 318 unterteilt und die erste Schneideinrichtung 324 die entstandenen Streifen in Transportrichtung 318 in Doppelseiten 108 schneidet. Optional kann ein seitlicher Überstand von weiteren Messern der ersten Schneideinrichtung 324 entfernt werden. Ein in Transportrichtung vorderer oder hinterer Überstand kann durch die zweite Schneideinrichtung 326 entfernt werden.

Die so vereinzelten Doppelseiten 108 werden nachfolgend der Übergabeeinrichtung 306 zugeführt (Figur 12b).

Die Ablagebaugruppen 336 werden anschließend so verschwenkt, dass sich die den in Transportrichtung vorderen Doppelseiten 108 zugeordneten Ablagen 338 in einer Ebene mit der Auflage 332 befinden. Nachfolgend werden die in Transportrichtung 318 vorderen Doppelseiten durch die Transportmittel 334 in die zugeordneten Ablagen 338 einsortiert (Figur 12c). Sind den in Transportrichtung 318 vorderen Doppelseiten Ablagen 338 in unterschiedliche Höhe zugeordnet, werden die Ablagebaugruppen 336 zunächst so verschwenkt, dass sich die einer ersten der vorderen Doppelseiten 108 zugeordnete Ablage 338 in einer Ebene mit der Auflage 332 befindet und diese Doppelseite 108 einsortiert. Anschließend wird dieser Vorgang für eine zweite der vorderen Doppelseiten 108 wiederholt, bis die vorderen Doppelseiten in die Ablagebaugruppen 336 einsortiert sind.

Die nachfolgenden Doppelseiten werden anschließend in Transportrichtung 318 nachgeführt und der Vorgang für diese wiederholt, bis alle Doppelseiten 108 in die Ablagen 338 einsortiert sind und/oder sich in allen Ablagen 338 eine Doppelseite 108 befindet (Figur 12d).

Nach dem Einsortieren der Doppelseiten 108 in die Ablagen 338 werden die Ablagebaugruppen 336 derart verschwenkt, dass sich die Ausgabeöffnungen 346 an den in die Ausgangsposition bewegten Sammelablagen 348 bzw. über diesen befinden. Anschließend werden die Doppelseiten 108 aus den Ablagen 338 in einer durch die Sortierreihenfolge festgelegten Reihenfolge in die Sammelablagen 348 ausgegeben (Figur 12e).

Die Doppelseiten 108 werden vorzugswiese jeweils durch eine Halteeinrichtung in den Ablagen 338 gehalten, so dass diese einzeln an die Sammelablagen 348 ausgegeben werden können. Die Ausgabe erfolgt durch Deaktivieren der Halteeinrichtung und/oder Entnehmen durch entsprechende Mittel.

Nach dem Entnehmen der Doppelseiten 108 aus den Ablagen liegen die Doppelseiten 108 einer Ablagebaugruppe 336 in einer festgelegten Reihenfolge in einem Doppelseitenstapel 360 in den der jeweiligen Ablagebaugruppe 336 zugeordneten Sammelablage 348 (Figur 12f). Befinden sich die Doppelseiten 108 bereits in der festgelegten Reihenfolge in den Ablagen 338 können auch mehrere Doppelseiten 108 gleichzeitig aus einer Ablagebaugruppe 336 entnommen werden.

Anschließend werden die Doppelseitenstapel aus den Sammelablagen 348 zusammengetragen, indem die Sammelablagen 348 in Sammelrichtung 350 in die Sammelposition bewegt werden. Wie in Figur 12g zu sehen ist, befinden sich die Doppelseitenstapel 360, also auch die Doppelseiten 108, in dieser Position übereinander.

Die Doppelseitenstapel 360 werden in dieser Position gehalten, beispielsweise durch Greifer der Entnahmeeinrichtung 356 und die Sammelablagen 348 in die Ausgangsposition zurück bewegt. Anschließend liegen die Doppelseiten 108 in einem Stapel in der vorab festgelegten Reihenfolge auf der Entnahmeeinrichtung 356.

Das Entnehmen der Doppelseitenstapel 360 aus den Sammelablagen 348 kann alternativ auch in einer definierten Reihenfolge erfolgen, wobei die Doppelseitenstapel 360 von einem Greifer einzeln aus den Sammelablagen 348 entnommen werden (Figur 12h).

Alternativ zur Fixierung der Doppelseitenstapel 360 durch einen Greifer können die Doppelseitenstapel 360 auch durch eine Ausgabeeinheit aus den Sammelablagen 348 herausgeschoben werden. Vorzugsweise erfolgt das Herausschieben synchron mit dem Bewegen der Sammelablagen 348 in die Ausgangsposition, so dass die Doppelseitenstapel 360 nicht mit den Sammelablagen 348 zurück bewegt werden.

Beispielsweise können die Sammelablagen 348 jeweils eine in Sammelrichtung 350 verlaufende Aussparung aufweisen, in die ein Steg eintauchen kann. Nach dem Verschieben der Sammelablagen 348 in die Sammelposition wird der Steg bezüglich der Sammelrichtung 350 hinter den Doppelseitenstapel 360 durch die Aussparungen geführt. Werden die Sammelablagen 348 zurück in die Ausgangsposition bewegt, werden die Doppelseitenstapel 360 durch den Steg zurück gehalten.

Ist die Anzahl der Doppelseiten 108 für das Ausweis-, Wert- oder Sicherheitsdokument 100 größer als die Anzahl der Ablagen 338, können einzelne Schritte des Verfahrens wiederholt werden. Beispielsweise können nach der Ausgabe der Doppelseiten 108 aus den Ablagen 338 an die Sammelablagen 348 neue Doppelseiten 108, insbesondere eines neuen Papierbogens 314, bereitgestellt, in die Ablagen 338 einsortiert und auf die bereits in den Sammelablagen 348 vorhandenen Doppelseitenstapel 360 aufgelegt werden. Alternativ können die Doppelseitenstapel 360 zusammengetragen und der gesamte Vorgang nochmals für neue Doppelseiten 108 wiederholt werden, wobei der so entstandene Stapel auf den bereits in der Entnahmeeinrichtung 356 vorhandenen Stapel aufgelegt wird.

In der hier gezeigten Ausführungsform weisen die Ablagen 338 jeweils separate Ausgabeöffnungen 346 auf. Es ist aber auch denkbar, dass die Ablagebaugruppen 336 jeweils eine gemeinsame Ausgabeöffnung für alle Ablagen 338 einer Ablagebaugruppe 336 aufweisen.

Des Weiteren können die Ablagebaugruppen 336 auch voneinander entkoppelt und getrennt voneinander verschwenkbar sein.

Darüber hinaus können die Ablagebaugruppen auch anderweitig bewegbar sein, solange sichergestellt ist, dass die Ablagen 338 so bewegbar sind, dass sich die Aufnahmeöffnungen 344 in der Ebene der Übergabeeinrichtung 306 und/oder die Ausgabeöffnungen an der Sammeleinrichtung 306 befinden.

Nach dem Sortieren der Doppelseiten 108 wird der so entstandene Stapel aus Doppelseiten 108 mit einer Datenkarte 106 und einem Vorblatt 110, an dem ein Fälzelband 112 angebracht ist, zusammengetragen und diese miteinander vernäht. Anschließend kann der so entstandene Passbuchblock 104 mit einem Einband 102 verklebt und der so entstandene Passbuchrohling 128 gefaltet und einer Endbearbeitung zugeführt werden und das so hergestellte Ausweis-, Wert- oder Sicherheitsdokument 100 personalisiert werden.

Figur 13 zeigt eine Vorrichtung 400 zur Herstellung eines Passbuchblocks 104 für ein buchartigen Ausweis-, Wert- oder Sicherheitsdokument 100. Die Vorrichtung 400 hat eine Bereitstellungseinrichtung 402 für das Fälzelband 112 mit einer Schneideinrichtung 404 für das Fälzelband, eine Auflage 406 für das Fälzelband 112 und das Vorblatt 110, eine Zuführeinrichtung 408, um das Fälzelband 112 auf das Vorblatt 110 aufzulegen, eine Heizeinrichtung 410 für das aufgelegte Fälzelband 112 und eine Halte- und Transporteinrichtung 900 zum vereinzelten Transport des Vorblatt 110. Des Weiteren ist ein Magazin 412 mit Vorblättern 110 vorgesehen.

Die Bereitstellungseinrichtung 404 hat eine Rolle 414, auf der das Fälzelband 112 als Endlosband aufgerollt ist, sowie einen Antrieb 416 für die Rolle 414, um das Endlosband von der Rolle 414 abzuwickeln.

Die Bereitstellungseinrichtung 404 weist vorzugsweise mehrere Rollen 414 auf, so dass diese im laufenden Betrieb gewechselt werden können, falls auf einer Rolle 414 kein Endlosband vorhanden sein sollte. In diesem Fall wird die Rolle 414 automatisch gewechselt und ein Bediener benachrichtigt.

Alternativ kann auch die gesamte Baugruppe bestehend aus Bereitstellungseinrichtung 404, Schneideinrichtung 404, Auflage 406 und Zuführeinrichtung 408 doppelt vorhanden sein, so dass bei einer Fehlfunktion auf die jeweils andere Baugruppe zurückgegriffen werden kann. Werden verschiedene Arten von Fälzelband 112 verwendet, können auch mehrere Baugruppen mit verschiedenen Endlosbändern vorgesehen sein.

In jedem Fall ist eine redundante Zuführung der jeweiligen Endlosbänder vorhanden, um einen störungsfreien Betrieb der Vorrichtung 400 zu gewährleisten.

Die Schneideinrichtung 404 kann das von der Bereitstellungseinrichtung 404 bereitgestellte Endlosband in Abschnitte für das Fälzelband 112 schneiden. Die Schneideinrichtung 404 ist in der hier gezeigten Ausführungsform oberhalb der Zuführeinrichtung 408 vorgesehen, kann aber auch der Bereitstellungseinrichtung zugeordnet sein oder am Übergang zwischen der Zuführeinrichtung 408 und der Auflage 406.

Die Zuführeinrichtung 408 schließt an die Bereitstellungseinrichtung 404 an, und kann das von der Bereitstellungseinrichtung 404 bereitgestellte Endlosband der Auflage 406 zuführen.

Die Zuführeinrichtung 408 erstreckt sich bis zur Auflage 406 bzw. in diese hinein, so dass das Fälzelband 112 auf die Auflage 406 transportiert und von der Zuführeinrichtung 408 auf dieser gehalten werden kann. Vorzugsweise erstreckt sich die Zuführeinrichtung 408 in eine Nut oder Vertiefung in der Auflage 406, wobei die Zuführeinrichtung 408 derart angeordnet ist, dass ein zur Auflage transportierter Abschnitt des Fälzelbandes 112 geringfügig über die Ebene der Auflage 406 hervorsteht.

Das Fälzelband 112 weist eine Klebstoffschicht auf, die bei einer Aktivierungstemperatur adhäsive Eigenschaften entwickelt. Die unterhalb der Auflage 406 vorgesehene Heizeinrichtung 410 kann das Fälzelband 112 auf die Aktivierungstemperatur erhitzen.

Nachfolgend wird die Funktionsweise der Vorrichtung 400 erläutert. Zunächst wird ein Vorblatt 110 bereitgestellt bzw. aus dem Magazin 412 entgegengenommen und auf die Auflage 406 aufgelegt. Des Weiteren kann eine Stückliste des Ausweis-, Wert- oder Sicherheitsdokuments 100 empfangen werden, die beispielsweise Informationen über die Art oder die Länge des benötigten Fälzelbandes 112 enthält. Ist die Länge des Fälzelbandes 112 normiert und wird nur eine Art Fälzelband 112 verwendet, ist der Empfang der Stückliste nicht erforderlich.

Das Endlosband wird von der Rolle 414 abgewickelt und der Zuführeinrichtung 408 zugeführt. Das Endlosband wird anschließend durch die Schneideinrichtung 404 auf die benötigte Vorblattes 110 geschnitten. Die benötigte Länge entspricht im Wesentlichen der Breite des Stapels. Anschließend wird das Fälzelband der Auflage 406 zugeführt und auf das Vorblatt aufgelegt.

Nach dem Auflegen des Fälzelbandes 112 auf die Auflage 406 wird das Fälzelband 112 auf die Aktivierungstemperatur erwärmt. Dieser Vorgang kann unmittelbar nach dem Transport des Fälzelbandes 112 auf die Auflage beginnen oder erst nach dem Auflegen des Stapels gestartet werden. Alternativ kann das Fälzelband 112 bereits auf der Zuführeinrichtung 408 erhitzt werden.

Aufgrund der adhäsiven Eigenschaften bei Erreichen der Aktivierungstemperatur haftet das Fälzelband am Vorblatt 110 und kann gemeinsam mit dem Vorblatt 110 von der Auflage 406 aufgenommen werden. Um die Hafteigenschaften zu verbessern, kann das Fälzelband 112 an das Vorblatt 110 Stapel angedrückt werden.

Nach dem Verkleben des Fälzelbandes 112 mit dem Vorblatt 110 wird das Vorblatt mit den Doppelseiten 108 sowie der Datenkarte 106 zu einem Passbuchblock 104 zusammengetragen und dieser vernäht.

In Figur 14 sind eine Vorrichtung 600 zum Bereitstellen eines Einbandes 102 sowie eine Klebe- und Faltvorrichtung 700 zum Verkleben des Einbandes 102 mit dem Passbuchblock 104 sowie zum Falten des Passbuchrohlings 128 gezeigt. Die Vorrichtung 600 kann eine Klebstoffschicht 610 auf einen bereitgestellten Einband 102 aufbringen. Des Weiteren ist eine Endbearbeitungsvorrichtung 800 gezeigt, die die freien Ränder des Passbuchrohlings 128 nach dem Falten bearbeiten kann.

Die Klebevorrichtung 600 weist eine Klebeeinheit 602 und ein Magazin 604 für verschiedene Einbände 102 auf.

Wie in Figur 15 zu sehen ist, hat die Klebeeinheit 602 eine ebene Auflage 606, deren in einer Transportrichtung 608 einer mit einer Klebstoffschicht 610 versehenen Trägerfolie 612 vorderer und hinterer Rand 614, 616 abgerundete Kanten aufweist. Die Breite der Auflage 606 entspricht im Wesentlichen der Breite der Trägerfolie 610 und/oder der Klebstoffschicht 612, die Länge der Auflage 606 entspricht im Wesentlichen der Länge der für das Ausweis-, Wert- oder Sicherheitsdokument 100 benötigten Klebstoffschicht 612.

Unterhalb der Auflage 606 ist ein Magazin 618 für die Trägerfolie 610 mit der darauf angebrachten Klebstoffschicht 612 vorgesehen. In der hier gezeigten Ausführungsform ist die Trägerfolie 610 auf einer Rolle 620 aufgewickelt, die im Magazin 618 drehbar gelagert ist. Zum Drehen der Rolle 620 ist ein Antrieb vorgesehen. Des Weiteren ist eine zweite Rolle 622 zum Aufrollen der leeren Trägerfolie 610 vorgesehen. Die zweite Rolle 622 kann ebenfalls einen Antrieb aufweisen.

Die Trägerfolie 610 wird von der ersten Rolle 620 über die Auflage 606 zur zweiten Rolle 622 geführt, wobei die Antriebe derart gesteuert werden, dass die Trägerfolie 610 flach auf der Auflage 606 aufliegt und in Transportrichtung 608 bewegt wird. Die Rollen 620 und 622 bilden eine Transporteinrichtung 624.

Die Klebeeinheit 602 weist des Weiteren eine Heizeinrichtung 626 auf, die die Klebstoffschicht 612 auf der Trägerfolie 610 auf eine Aktivierungstemperatur erhitzen kann, bei der die Klebstoffschicht 612 adhäsive Eigenschaften entwickelt. Die Heizeinrichtung 626 ist unterhalb der Auflage 606 angeordnet beziehungsweise an dieser vorgesehen. Am in Transportrichtung 608 hinteren Rand 616 ist eine Schneideinrichtung 628 vorgesehen, die die Klebstoffschicht 612 durchtrennen kann, wobei die Trägerfolie 610 nicht durchtrennt wird.

Vorzugsweise sind zwei Transporteinrichtungen 624 mit jeweils einer Trägerfolie 610 vorgesehen, so dass eine redundante Zuführung der Trägerfolie 610 mit der Klebstoffschicht 612 erfolgen kann. Alternativ kann die gesamte Baugruppe aus Transporteinrichtung 624, Auflage 606 und Heizeinrichtung 626 doppelt vorhanden sein.

Die in Figur 16 gezeigte Klebe- und Faltvorrichtung 700 weist eine Sammelablage 702, eine Falteinheit 702 und eine Fixiereinheit 704 auf.

Die Falteinheit 704 weist mehrere Rollen 708 auf, wobei die Rollen 708 jeweils paarweise und parallel zueinander angeordnet sind. In einer Einschubrichtung 710 sind mehrere dieser Rollenpaare 712 hintereinander angeordnet. Zwischen den Rollen 708 der Rollenpaare 712 ist ein in Einschubrichtung 710 verlaufender Spalt 714 gebildet.

Unterhalb der Rollenpaare 712 ist eine Halteeinrichtung 716 für einen Passbuchrohling 128 bestehend aus dem Passbuchblock 104 und dem am Passbuchblock 104 vorfixierten Einband 102 vorgesehen. Die Halteeinrichtung 716 ist durch einen Backen 718 und einen Stempel 720 gebildet, wobei der Backen 718 seitlich gegen den Stempel 720 gedrückt werden kann. Der Stempel ist flach ausgebildet und derart positioniert, dass dieser in Einschubrichtung 710 in den Spalt 714 zwischen den Rollen 708 eingeschoben werden kann. Oberhalb des Backens 718 ist ein zweiter Stempel 724 vorgesehen, der quer zur Einschubrichtung 710 verschoben werden kann. Der zweite Stempel 724 kann durch Rollen gebildet sein.

Des Weiteren ist ein weiterer Stempel 724 vorgesehen, der an der Sammelablage 702 vorgesehen ist und eine Faltkante 728 in den Passbuchrohling 128 einbringen kann. An der Sammelablage 702 ist des Weiteren eine Transporteinrichtung vorgesehen, die den Passbuchrohling 128 der Halteeinrichtung 716 zuführen kann.

Hinter der Falteinheit 704 ist einer Fixiereinheit 706 vorgesehen, die den Passbuchrohling 128, wie nachfolgend erläutert wird, in einem gefalteten Zustand fixieren kann, und die eine Heizeinrichtung 726 zum Erhitzen der Klebstoffschicht 612 auf die Aushärtetemperatur aufweist. Die Fixiereinrichtung 706 ist durch mehrere Rollenpaare 712 gebildet.

Zur Herstellung eines Ausweis-, Wert- oder Sicherheitsdokuments 100 wird zunächst eine Klebstoffschicht 612 auf einem Einband 102 aufgebracht. Dazu wird ein Einband 102 gemäß einer für das Ausweis-, Wert- oder Sicherheitsdokument erstellten Stückliste durch die Halte- und Transportvorrichtung 900 aus dem Magazin 604 entnommen.

Auf der Klebeeinheit 602 wird durch die Transporteinrichtung 624 ein Abschnitt der Trägerfolie mit einer Klebstoffschicht 612 in Transportrichtung 608 auf die Auflage 606 bewegt, bis sich der vordere Rand der Klebstoffschicht 612 im Bereich des vorderen Randes 614 der Auflage 606 befindet. Die Klebstoffschicht 612 weist eine Aktivierungstemperatur auf, bei der die Klebstoffschicht 612 adhäsive Eigenschaften entwickelt sowie eine Aushärtetemperatur, bei der die Klebstoffschicht 612 vernetzt und aushärtet, wobei die Aushärtetemperatur höher ist als die Aktivierungstemperatur.

Anschließend wird durch die Schneideinrichtung 628 die Klebstoffschicht 612 am hinteren Rand 616 der Auflage 606 durchtrennt, wobei die Klebstoffschicht 612 nach dem Durchtrennen die für den Einband 102 benötigte Länge, die vorzugsweise geringfügig kürzer ist als die Länge des Einbandes 102, aufweist (Figur 18a).

Die Trägerfolie 610 wird dabei gespannt gehalten, so dass sich diese an die abgerundeten Kanten der Ränder 614, 616 anlegt. Der nachfolgende Abschnitt der Klebstoffschicht 612 wird dadurch geringfügig zurück gezogen, so dass sich nur der abgeschnittene Abschnitt der Klebstoffschicht 612 auf der Auflage 606 befindet. Falls die Klebstoffschicht eine definierte Steifigkeit aufweist, können sich auch über die Ränder 614, 616 herausragende Bereiche von der Trägerfolie 610 ablösen. Gleichzeitig wird die Klebstoffschicht 612 durch die Heizeinrichtung 626 auf eine Aktivierungstemperatur erhitzt.

Nachfolgend wird der ausgewählte und bereitgestellte Einband 102 von der Halte- und Transporteinrichtung 900 aufgenommen und auf die Klebstoffschicht 612 aufgelegt, wobei die Klebstoffschicht 612 an der Innenseite 126 des Einbandes haftet. Anschließend wird der Einband von der Trägerfolie 610 abgehoben, wobei die Klebstoffschicht 612 von der Trägerfolie 610 gelöst wird (Figur 18b).

In einem nächsten Verfahrensschritt wird der Einband 102 mit der Klebstoffschicht 612 einer Erkennungseinrichtung 630 zugeführt und durch diese geprüft, ob die Klebstoffschicht 612 vollflächig auf die Innenseite 126 des Einbandes 102 aufgebracht ist.

Ist die Innenseite 126 des Einbandes 102 vollständig mit der Klebstoffschicht 612 bedeckt, wird der Einband 102 mit der Innenseite 126, also der Klebstoffschicht 612 auf den Passbuchblock 104 beziehungsweise auf die Außenseite 124 des Vorblattes 110 aufgelegt, der vorab mit der Außenseite 124 des Vorblattes 110 nach oben auf die Sammelablage 702 aufgelegt wurde (Figur 18c).

Anschließend oder bereits beim Auflegen des Einbandes 102 werden der Einband 102 und der Passbuchblock 104 relativ zueinander ausgerichtet. Da die Klebstoffschicht 612 nach dem Verbinden mit dem Einband 102 abgekühlt ist, haftet diese nicht am Vorblatt 110, so dass eine Ausrichtung des Einbandes 102 und des Passbuchblocks 104 möglich ist.

Nachfolgend erfolgt das Falten des aus dem Einband 102 und dem am Einband 102 vorfixierten Passbuchblocks 104 gebildeten Passbuchrohlings 128. Zunächst wird auf der Sammelablage 702 durch den Stempel 724 eine Faltkante 728 entlang der Naht 114 eingebracht. Die Faltkante 728 wird durch eine Prägung des Passbuchrohlings 128 im Bereich der Naht 114 gebildet und teilt den Passbuchrohling in eine erste und eine zweite Buchhälfte 730, 732.

Nachfolgend wird der Passbuchrohling 128 in die Halteeinrichtung 716 bewegt, wobei die zweite Buchhälfte 732 zwischen dem Backen 718 und dem Stempel 720 fixiert wird (Figur 18d). Die erste Buchhälfte 730 ragt aus der Halteeinrichtung 716 heraus. Der Einband 102 liegt dabei mit der Außenseite am Backen 718 an.

Anschließend wird der zweite Stempel 724 quer zur Einschubrichtung verschoben, so dass dieser an der ersten Buchhälfte 730 anliegt und bei einer weiteren Bewegung diese relativ zur zweiten Buchhälfte 732 im Wesentlichen rechtwinklig umfaltet (Figur 18e).

Nachdem der zweite Stempel 724 zurückgezogen wurde, wird der erste Stempel 720 mit dem an diesem gehaltenen Passbuchrohling 128 in Einschubrichtung zwischen die Rollen 708 bewegt, wobei der Einband 102 mit dem Rollen 708 in Anlage kommt. Bei einer weiteren Bewegung des Stempels 720 in Einschubrichtung 710 werden die Buchhälften 730, 732 relativ zueinander durch die Rollen 708 umgefaltet und seitlich gegen den Stempel 720 gedrückt (Figur 18f).

Nach dem Falten des Passbuchrohlings 128 wird der Stempel 720 zurückgezogen und der gefaltete Passbuchrohling 128 durch die Rollen 708 in die Fixiereinheit 706 bewegt. In dieser wird die Klebstoffschicht 612 durch die Heizeinrichtung 726 auf die Aushärtetemperatur erwärmt. Durch das Erwärmen und das anschließende Abkühlen vernetzt die Klebstoffschicht 612 und härtet aus, so dass der Einband 102 und der Passbuchblock 104 stoffschlüssig miteinander verbunden sind (Figur 18g).

Nach dem Aushärten und Vernetzen der Klebstoffschicht 612 kann der Passbuchrohling 128 aus der Fixiereinheit 706 entnommen und weiter bearbeitet werden.

Beim Erwärmen der Klebstoffschicht 612 kann diese durch die auf den Passbuchrohling 128 wirkenden Kräfte an den freien Rändern zwischen dem Einband 102 und dem Passbuchblock 104 austreten. Ein Verteilen der Klebstoffschicht 612 durch diese Kräfte ist erwünscht, um eine gleichmäßige Verteilung der Klebstoffschicht 612 zu bewirken.

Um ein zu starkes Austreten der Klebstoffschicht 612 zu verhindern, ist die Länge und Breite der Klebstoffschicht 612 geringfügig kleiner gewählt als die Länge und Breite des Einbandes 102 bzw. des Passbuchblocks 104.

Nach dem Kleben und Falten des Passbuchrohlings 128 werden die freien Ränder des Passbuchrohlings 128 bearbeitet, wobei der Passbuchrohling 128 auf das gewünschte Format geschnitten wird. Bei diesem Vorgang können auch überstehende Reste der Klebstoffschicht 612 entfernt werden. Da die freien Ränder des Passbuchrohlings 128 bearbeitet werden, können auch Ränder der Seiten, die durch die Klebstoffschicht 612 aneinander haften, entfernt werden.

Die Endbearbeitungsvorrichtung 800 (Figur 17) hat eine Halteeinrichtung 802 zum Fixieren des Passbuchrohlings, wobei der Passbuchrohling 128 derart fixiert wird, dass die freien Ränder des Passbuchrohlings 128 frei bleiben. Als freie Ränder werden die an den Buchrücken angrenzenden Ränder sowie der dem Buchrücken gegenüberliegende Rand des Passbuchrohling 128 bzw. des Ausweis-, Wert- oder Sicherheitsdokument 100 angesehen.

Die Halteeinrichtung 802 ist beispielsweise durch zwei gegenüberliegende Greifelemente 804, 806 gebildet, die den Passbuchrohling klemmen können. Insbesondere können die Greifelemente den Passbuchrohling 128 derart greifen, dass die freien Ränder über die Ränder der Greifelemente 804, 806 vorstehen. Die Halteeinrichtung 802 kann auch durch eine Halteeinheit 912, 914, 916 der Halte- und Transportvorrichtung 900 oder durch eine Halteaufnahme 1006 der Halte- und Transportvorrichtung 1000 gebildet sein.

Des Weiteren ist eine aus Ausrichteeinrichtung 810 vorgesehen, um den Passbuchrohling 128 in einer definierten Ausrichtung in die Halteeinrichtung 802 einzulegen. Beispielsweise ist die Ausrichteeinrichtung 810 zur Erfassung eines Ausrichtemerkmals auf dem Passbuchrohling ausgebildet.

Die Endbearbeitungsvorrichtung weist des Weiteren eine Randbearbeitungseinrichtung 808 auf, die die freien Ränder des Passbuchrohlings 128 bearbeiten kann. Vorzugsweise umfasst die Randbearbeitungseinrichtung 808 eine Fräseinheit 812. Des Weiteren ist eine Steuerung 814 vorgesehen, die mit der Halteeinrichtung 802, der Ausrichteeinrichtung 810 und der Randbearbeitungsvorrichtung 808 verbunden ist.

Die Erfassungseinrichtung 810 kann dazu ein auf dem Passbuchrohling 128, insbesondere auf der Datenkarte 106 vorgesehene Ausrichtemarkierungen erfassen und den Passbuchrücken sowie die zu bearbeitenden Ränder identifizieren. Durch die Ausrichtemarkierungen kann der Passbuchrohling 128 und/oder die Randbearbeitungseinrichtung 808 derart ausgerichtet werden, dass das bearbeitete Ausweis-, Wert- oder Sicherheitsdokument 100 stets das gleiche Format und die gleiche Ausrichtung hat. Dies ist insbesondere von Vorteil, wenn das Ausweis-, Wert- oder Sicherheitsdokument 100, insbesondere die Datenkarte 106, maschinenlesbare Informationen aufweist. Durch die Ausrichtung mittels der Ausrichtemarkierungen ist sichergestellt, dass diese stets an der gleichen Position und mit der gleichen Ausrichtung im Ausweis-, Wert- oder Sicherheitsdokument 100, insbesondere auf der Datenkarte 106, zu finden sind. Somit ist sichergestellt, dass das Ausweis-, Wert- oder Sicherheitsdokument 100 maschinell ausgelesen werden kann.

Die Ausrichtung des Passbuchrohlings kann beispielsweise durch die Transporteinrichtung 900 erfolgen, die den Passbuchrohling 128 vor die Erfassungseinrichtung 814 hält bevor der Passbuchrohling 128 in die Halteeinrichtung 802 eingelegt wird. Die Erfassungseinrichtung 810 erfasst die Ausrichtemarkierungen und steuert die Transporteinrichtung 900 so an, dass der Passbuchrohling 128 mit der gewünschten Ausrichtung in die Halteeinrichtung 802 eingelegt wird.

Alternativ kann die Halteeinrichtung 802 verschwenkbar sein und es erfolgt lediglich eine Grobpositionierung durch die Transporteinrichtung 900. Die Ausrichtemarkierungen werden erst nach dem Einlegen in die Halteeinrichtung erfasst und die Halteeinrichtung 802 relativ zur Randbearbeitungseinrichtung 808 ausgerichtet. Die Feinpositionierung erfolgt durch Verschwenken der Halteeinrichtung 802.

Optional oder zusätzlich kann auch die Randbearbeitungseinrichtung 808 verschwenkbar sein, so dass keine Feinausrichtung des Passbuchrohlings erforderlich ist. Es muss lediglich sichergestellt sein, dass die freien Ränder zugänglich sind. Dies kann beispielsweise dadurch erfolgen, dass die Transporteinrichtung 900 die Ränder umfasst, so dass sichergestellt ist, dass die Halteeinrichtung 802 nicht an diesen angreifen kann.

Des Weiteren erfasst die Erkennungseinrichtung ein Identifikationsmerkmal des Ausweis-, Wert- oder Sicherheitsdokuments 100 und/oder die Steuerung 814 empfängt Informationen, die die Art des Ausweis-, Wert- oder Sicherheitsdokuments 100 identifizieren. In Abhängigkeit von der Ausrichtung, den Ausrichtemarkierungen sowie dem Identifikationsmerkmal oder den empfangenen Informationen werden das Format bzw. die Position der Ränder des fertigen Ausweis-, Wert- oder Sicherheitsdokuments 100 festgelegt und die Ränder entsprechend durch die Randbearbeitungseinrichtung 808 bearbeitet. Die Bearbeitung der freien Ränder erfolgt materialabtragend, das heißt, das Material der freien Ränder wird vom Fräsaufsatz so lange abgetragen, bis das Ausweis-, Wert- oder Sicherheitsdokument 100 das gewünschte Format hat. Bei diesem Vorgang kann auch zwischen dem Passbuchblock 104 und dem Einband 102 ausgetretener Klebstoff entfernt werden.

Da das Aushärten und Vernetzen der Klebstoffschicht 612 erst in zusammengefaltetem Zustand des Passbuchrohlings 300 erfolgt, wird der Passbuchrohling 300 und somit auch das Ausweis-, Wert- oder Sicherheitsdokument 100 in diesem zusammengefalteten Zustand beaufschlagt. Bei einem Aufklappen des Ausweis-, Wert- oder Sicherheitsdokument entstehen durch die vernetzte und ausgehärtete Klebstoffschicht zwischen Einband 102 und Passbuchblock 104 Spannungen, durch die das Ausweis-, Wert- oder Sicherheitsdokument in den geschlossenen Zustand beaufschlagt wird.

Zwischen den Vorrichtungen 200, 300, 400, 500, den Vorrichtungen 500, 600, 700 bzw. der Vorrichtung 800 und der Halte- und Transportvorrichtung 1000 sind jeweils Halte- und Transportvorrichtungen 900 vorgesehen, die einen mehrgelenkigen Arm 902 aufweisen, der aus mehreren Segmenten 904 besteht, wobei jeweils benachbarte Segmente 904 relativ zueinander verschwenkbar und/oder verdrehbar sind. Der Arm 902 ist mit einem an einem Segment 904 vorhandenen Fuß 906 im System 150 gehalten. Alternativ kann der Fuß 906 verschiebbar gelagert sein, beispielsweise auf einer Schiene, um den Bewegungsradius der Halte- und Transportvorrichtung 900 zu vergrößern.

Am freien Ende des Armes 902 ist ein Kopfteil 908 vorgesehen, das in der hier gezeigten Ausführungsform verdrehbar am Arm 902 gelagert ist. Alternativ oder zusätzlich kann das Kopfteil 908 auch verschwenkbar oder anderweitig bewegbar am Arm 902 gelagert sein. Am Arm 902 ist des Weiteren ein Antrieb 910 zum Drehen des Kopfteiles 908 relativ zum Arm 902 vorgesehen. Der Antrieb 910 ist beispielsweise ein Zahnradantrieb, ein Riemenantrieb oder ein anderer Antrieb, der geeignet ist, das Kopfteil 908 zu drehen. Optional kann auch eine Schrittmotorsteuerung vorgesehen sein.

Am Kopfteil 908 sind mehrere Halteeinheiten 912, 914, 916 mit jeweils einem Antrieb 918, 920, 922 vorgesehen. Die Halteeinheiten 912, 914, 916 sind jeweils zum Halten einer Datenkarte 106, eines Vorblatt 110, von Doppelseiten 108, eines Passbuchblocks 104, eines Einbandes 102, eines Passbuchrohlings 128 oder eines Ausweis-, Wert- oder Sicherheitsdokuments 100 ausgebildet. Des Weiteren ist eine Steuerung 924 vorgesehen, die die Antriebe 910, 918, 920, 922 gleichzeitig ansteuern kann.

Durch Verschenken und/oder Verdrehen des Armes 902 bzw. dessen Segmente 902 und/oder durch Verschwenken und/oder Verdrehen des Kopfteils 908 können die Halteeinheiten 912, 914, 916 so bewegt werden, dass durch Ansteuern der Antriebe 918, 920, 922 Halteeinheiten 912, 914, 916 jeweils eine Datenkarte 106, ein Vorblatt 110, Doppelseiten 108, einen Passbuchblock 104, einen Einband 102, einen Passbuchrohling 128 oder ein Ausweis-, Wert- oder Sicherheitsdokument 100 aufnehmen oder ablegen können.

Im Arm 902 ist eine zentrale Einrichtung 926 zur Energiebereitstellung für die Antriebe 918, 920, 922 vorgesehen. Die Antriebe 918, 920, 922 sind in der hier gezeigten Ausführungsform pneumatische Antriebe und die zentrale Einrichtung 926 stellt Druckluft bereit. Die Antriebe 918, 920, 922 sind mit Druckluftleitungen 928, 930, 932 mit der zentralen Einrichtung 926 verbunden.

Alternativ sind auch andere Antriebsformen und somit auch andere Formen der Energiebereitstellung möglich. Beispielsweise kann die zentrale Einrichtung 926 statt Druckluft ein anderes flüssiges oder gasförmiges Antriebsmedium bereitstellen. Alternativ ist beispielsweise auch eine Bereitstellung von Strom möglich.

Die Funktionsweise der Halte- und Transportvorrichtung 900 wird nachfolgend anhand der zwischen den Vorrichtungen 200, 300, 400, 500 vorgesehen Halte- und Transportvorrichtung 900 erläutert.

Die Halteeinheiten 912 und 914 weisen jeweils einen Unterdrucksauger auf, der ein flächiges Gut, beispielsweise eine einzelne Datenkarte 106 oder ein einzelnes Vorblatt 110 aufnehmen kann. Die Halteeinheit 916 weist ein nachfolgend im Detail beschriebenes Halteelement zur Aufnahme von mehreren flächigen Elementen, beispielsweise von zusammengetragenen Doppelseiten 108 oder einem Passbuchblock 104, auf.

In einem ersten Schritt wird die Halte- und Transportvorrichtung 1000 zur Vorrichtung 200 bewegt und eine Datenkarte 106 mit der ersten Halteeinheit 912 aufgenommen. Anschließend wird die Halte- und Transportvorrichtung 900 zur Vorrichtung 400 bewegt und ein gemäß der Stückliste bereitgestelltes und mit einem Fälzelband 112 versehenes Vorblatt 110 mit der zweiten Halteeinheit 914 aufgenommen.

Nachfolgend wird die Halte- und Transportvorrichtung 900 zur Vorrichtung 500 bewegt und ein dort bereits zusammengestellter und in der Vorrichtung 500 liegender Passbuchblocks 104 mit der dritten Halteeinheit 916 aufgenommen.

Nach dem Aufnehmen des Passbuchblocks 104 wird das in der zweiten Halteeinheit 914 gehaltene Vorblatt auf der Vorrichtung 500 abgelegt und anschließend die in der ersten Halteeinheit 912 gehaltene Datenkarte 106 auf das abgelegte Vorblatt 110 aufgelegt.

Nachfolgend werden die Doppelseiten 108 von einer weiteren Halte- und Transportvorrichtung von der Vorrichtung 300 aufgenommen und auf das Vorblatt 110 und die Datenkarte 106 aufgelegt und diese relativ zueinander ausgerichtet, beispielsweise durch rütteln.

Zeitgleich zu diesen Schritten wird der in der dritten Halteeinheit 916 gehaltene Passbuchblock in der Vorrichtung 500 zum Nähen abgelegt und die Halte- und Transportvorrichtung 900 zur Aufnahme einer nachfolgenden Datenkarte 106 zur Vorrichtung 200 und anschließend zur Aufnahme eines der nachfolgenden Datenkarte 106 zugeordneten Vorblattes 110 zur Vorrichtung 300 bewegt.

Die einzelnen Halteeinheiten 912, 914, 916 werden nachfolgend im Detail erläutert.

Die in Figur 20a gezeigten Halteeinheiten 912, 914 weisen jeweils einen Unterdrucksauger 934 auf, über den ein flächiges Gut mittels Unterdruck angesaugt und gehalten werden kann. Der Unterdrucksauger 934 weist mehrere Saugelemente 936, 938, 940 auf.

Die Saugelemente 936, 938 können in Ansaugrichtung A flexibel nachgeben. Wie in Figur 6a zu sehen ist, weisen die Saugelemente 936, 938 Faltenbälge auf, die auch bei einem Nachgeben in Saugrichtung eine ausreichende Abdichtung des Saugelementes 936, 938 gegenüber dem zu haltenden Gut sicherstellen. Das Saugelement 940 ist starr ausgebildet, so dass dieses in Ansaugrichtung nicht nachgeben kann.

Ein aufzunehmendes Gut, beispielsweise eine Datenkarte 106, wird an die Sauelemente 936, 938, 940 angesaugt, wobei die Saugelemente 936, 938 flexibel nachgeben, so dass die Saugelemente 936, 938, 940 in einer in einer Richtung gewölbten Ebene angeordnet sind (Figur 20b).

Das aufzunehmende Gut wird ebenfalls in dieser Ebene gebogen. Dies hat zum einen den Effekt, dass sich das Gut an den Rändern von einem darunterliegenden Gut abhebt, so dass dieses an dem anzuhebenden Gut nicht mehr anhaftet.

Des Weiteren wird die Ausdehnung des Gutes in einer Richtung B quer zur Ansaugrichtung verkürzt, während das darunterliegende Gut, da dieses nicht durchgebogen wird, in dieser Richtung B eine größere Ausdehnung hat.

An einem Magazin 942, in dem das Gut gelagert ist, können Abstreifer 944 vorgesehen sein, die durch gegeneinander gerichtete Kanten gebildet sind, deren Abstand kleiner ist als die Ausdehnung in Richtung B des flächigen Gutes in ebenem Zustand aber größer als die Ausdehnung in Richtung B des gebogenen Gutes. Das gehaltene, gebogene Gut kann also zwischen den Abstreifern 944 hindurch angehoben werden, während das darunterliegende, nicht gebogene Gut durch die Abstreifer 944 zurückgehalten wird. Somit ist sichergestellt, dass jeweils nur ein Gut angehoben wird.

Die Halteeinheit 916 ist ein Greifer, der eine oder mehrere flächige Elemente greifen kann. Beispiele für solche Greifer sind in den Figuren 21a und 21b gezeigt.

Die in den Figuren 21a und 21b gezeigte Halteeinheit 912 hat zwei im Wesentlichen parallele, in einer Ebene angeordnete Halteelemente 948, 950 sowie einen Haltesteg 952. Der Haltesteg 952 ist zwischen den Halteelementen 948, 950 angeordnet und verbindet diese. Beispielsweise ist der Haltesteg 952 eine Schiene, in der die Halteelemente 948, 950 verschiebbar gelagert sind. Die Halteelemente 948, 950 sind in der Ebene bewegbar und können parallel zueinander aufeinander zu bzw. voneinander weg bewegt werden.

Wie in Figur 21b zu sehen ist, weisen die Halteelemente 948, 950 sowie der Haltesteg 952 jeweils eine Nut 954, 956, 958 auf. Die Nuten 954, 956 der Halteelemente 948, 950 sind auf den einander zugewandten Flächen der Halteelemente 948, 950 angeordnet. Die Nuten 954, 956 der Halteelemente 948, 950 erstrecken sich jeweils bis zum freien Ende der Halteelemente 948, 950. Die Nut 958 des Haltesteges 952 ist auf der zu den freien Enden der Halteelemente gerichteten Fläche des Haltesteges 952 vorgesehen. Die Halteelemente 948, 950 und der Haltesteg 952 bilden somit eine U-förmige Aufnahme 960, wobei die Breite der Aufnahme 960 durch Verschieben der Halteelemente 948, 950 variiert werden kann.

An den freien Enden der Halteelemente 948, 950 können des Weiteren Einführschrägen, Sensoren oder andere geeignete Mittel zur Ausrichtung der Aufnahme 960 zu einem aufzunehmenden Gut vorhanden sein.

Die Halte- und Transportvorrichtung 1000 hat zwei ringförmige Führungseinheiten 1002 (siehe Figur 22a bis 22c und Figur 23). Jede Führungseinheit 1002 definiert eine ringförmige, geschlossene Bahnkurve 1004, entlang der jeweils eine an der Führungseinheit 1002 gelagerte Halteaufnahme 1006 verschiebbar ist. Die Ebenen der Bahnkurven 1004 verlaufen parallel zueinander. Jede Führungseinheit 1002 weist einen Antrieb 1008 auf, um die Halteaufnahme 1006 jeweils entlang der Bahnkurve 1004 zu bewegen.

Die ringförmigen Führungseinheiten 1002 sind an einer gemeinsamen Verschiebeanordnung 1010 gehalten, die durch mehrere, senkrecht zur Ebene der ringförmigen Führungseinheiten 1002 angeordnete, Schienen 1012 gebildet ist. An der Verschiebeanordnung 1010 ist jeweils ein Antrieb 1014 zum Bewegen jeweils einer der Führungseinheiten 1002 entlang der Schienen 1012 der Verschiebeanordnung 1010 vorgesehen.

Zwischen den Führungseinheiten 1002 ist eine ringförmige Bearbeitungsbahn 1016 definiert, deren Ebene parallel zu den Ebenen der Bahnkurven der Führungseinheiten 1002 verläuft und die einen torusförmigen bzw. kreiszylindrischen Bearbeitungsbereich 1018 definiert. Die Führungseinheiten 1002 sind jeweils auf einer ersten bzw. einer zweiten Seite der durch die Bearbeitungsbahn definierten Ebene angeordnet.

Von einer in den Figuren 22a und 22b gezeigten Bearbeitungsposition, in der sich die Halteaufnahmen 1006 zumindest teilweise innerhalb des Bearbeitungsbereiches 1016 befinden, können die Führungseinheiten 1002 jeweils in einer in Richtung der Schienen 1012 verlaufenden Bewegungsrichtung 1020 in eine in Figur 22c gezeigte Ausweichposition bewegt werden, in der sich die Halteaufnahmen 1006 außerhalb des Bearbeitungsbereichs 1016 befinden. Die Bewegungsrichtungen 1020 der Führungseinheiten 1002 sind jeweils entgegengesetzt gerichtet und weisen von der Ebene der Bearbeitungsbahn weg.

Zur Steuerung der Bewegung der Halteaufnahmen 1006 und der Führungseinheiten 1002 ist eine Steuerungseinheit 1022 vorgesehen.

Die Personalisierungseinrichtungen 854, 856, 858 der Personalisierungsvorrichtung 852 und die Endbearbeitungsvorrichtung 800 sind so angeordnet, dass diese in den Bearbeitungsbereich eingreifen und ein in einer Halteaufnahme 1006 gehaltenes Ausweis-, Wert- oder Sicherheitsdokument 100, einen Passbuchrohling 128, einen Passbuchblock 104 oder eine Datenkarte 106 bearbeiten können.

Ein Verfahren zum Bewegen der Halteaufnahmen 1006 wird nachfolgend anhand der Figuren 24a bis 24c erläutert.

Zunächst wird durch die Steuerungseinheit 1022 die Bewegungsbahn 1024 der ersten und/oder der zweiten Halteaufnahme 1006 in der Bearbeitungsposition der Führungseinheiten 1002 der Halteaufnahme 1006 bzw. der ersten und/oder der zweiten Halteaufnahme 1006 ermittelt, in der die Halteaufnahmen 1006 in den Bearbeitungsbereich 1016 eingreifen (Figur 24a). Die Bewegungsbahn 1024 kann zwischen einer der Personalisierungseinrichtungen 854, 856, 858 der Personalisierungsvorrichtung 852 und der Endbearbeitungsvorrichtung 800 bzw. zwischen der Personalisierungsvorrichtung 852 oder der Endbearbeitungsvorrichtung 800 und der Annahmevorrichtung 250 oder der Übergabevorrichtung 870 verlaufen.

Nachfolgend wird geprüft, ob entlang der Bewegungsbahn 1024 der ersten oder der zweiten Halteaufnahme 1006 ein Überkreuzungsbereich 1026 mit der Bewegungsbahn 1024 der jeweils anderen Halteaufnahme 1006 vorhanden ist, in dem sich die Bewegungsbahnen 1024 der Halteaufnahmen 1006 innerhalb des Bearbeitungsbereiches 1016 berühren oder überlappen, und die erste und/oder die zweite Halteaufnahme entlang der Bahnkurve bewegt.

Ist ein Überkreuzungsbereich 1026 der Bewegungsbahnen 1024 vorhanden ist, wird vor Erreichen des Überkreuzungsbereich 1026 durch die Halteaufnahmen 1006 die Führungseinheit 1002 der erste und/oder der zweiten Halteaufnahme 1006 in die Ausweichposition bewegt, in der die Halteaufnahme 1006 außerhalb des Bearbeitungsbereichs 1018 befinden (Figur 24b).

Anschließend werden die erste und/oder die zweite Halteaufnahme 1006 in der Führungseinheit entlang der Bahnkurve bewegt, bis sich der Überlappungsbereich in Bewegungsrichtung der Halteaufnahme 1006 hinter der ersten und/oder der zweiten Halteaufnahme 1006 befindet und die Führungseinheit 1002 der ersten und/oder der zweiten Halteaufnahme 1006 in die Bearbeitungsposition zurück bewegt (Figur 24c).

Falls kein Überkreuzungsbereich 1026 der Bewegungsbahnen 1024 vorhanden ist, werden die erste und/oder die zweite Halteaufnahme entlang der Bewegungsbahnen 1024 in der Bearbeitungsposition der Führungseinheit 1002 der ersten und der zweiten Halteaufnahme 1006 bewegt.

Wird ein Überkreuzungsbereich 1026 identifiziert, erfolgt also ein Ausweichen einer oder beider Halteaufnahmen 1006, indem die Führungseinheit 1002 dieser Halteaufnahme 1006 in die Ausweichposition bewegt wird. Diese Bewegung erfolgt unabhängig von der Bewegung der Halteaufnahmen 1006 entlang der Führungseinheiten 1002, so dass der Ausweichvorgang keine Zeitverzögerung zur Folge hat.

Optional kann nach der Prüfung, ob ein Überkreuzungsbereich 1026 vorhanden, eine Bestimmung einer zweiten Bewegungsbahn der ersten und/oder der zweiten Halteaufnahme (1006) in entgegengesetzter Bewegungsrichtung erfolgen und eine Prüfung, ob auf der zweiten Bewegungsbahn ein Überkreuzungsbereich vorhanden ist, und anschließend ein Vergleich der beiden Bewegungsbahnen sowie eine Auswahl einer der Bewegungsbahnen erfolgen. Die Auswahl kann beispielsweise in Abhängigkeit von der benötigten Zeit für die jeweilige Bewegungsbahn erfolgen oder so, dass in jedem Fall eine Bewegungsbahn bevorzugt wird, bei der kein Bewegen der Halteaufnahme 1006 aus dem Bearbeitungsbereich 1018 heraus erforderlich ist.

In der hier gezeigten Ausführungsform erfolgt das Bewegen der Halteaufnahme 1006 aus dem Bearbeitungsbereich 1018 durch Verschieben der Führungseinheiten. Alternativ oder ergänzend kann auch die Halteaufnahme 1006 jeweils beweglich, insbesondere verschwenkbar an der Führungseinheit 1002 gelagert sein und das Bewegen der Halteaufnahme 1006 aus dem Bearbeitungsbereich 1018 erfolgt durch Verschwenken der Halteaufnahme 1006 in eine Ausweichposition.

Beide Ausführungsformen können auch kombiniert werden, so dass gleichzeitig ein Verschwenken der Halteaufnahmen 1006 wie auch ein Bewegen der Führungseinheiten 1002 erfolgen kann.

Die Bewegung der Führungseinheiten 1002 und der Halteaufnahmen 1006 aus der Bearbeitungsposition in die Ausweichposition kann auch auf andere Weise erfolgen, solange sichergestellt ist, dass sich die Halteaufnahmen 1006 in der Ausweichposition außerhalb des Bearbeitungsbereichs befinden.

Wird eine Überkreuzungsbereichs 1026 identifiziert, kann lediglich eine Halteaufnahme 1006 aus dem Bearbeitungsbereich 1018 geschwenkt werden. Es ist aber auch möglich, dass beide Halteaufnahmen 1006 verschwenkt werden.

Die Halteaufnahmen 1006 sind vorzugsweise so ausgebildet, dass eine Bearbeitung des Ausweis-, Wert- oder Sicherheitsdokuments 100, des Passbuchrohlings 128, des Passbuchblocks 104 oder der Datenkarte 106 in der Halteaufnahme 1006 erfolgen kann.

Zur Aufnahme eines Ausweis-, Wert- oder Sicherheitsdokuments 100 weisen die Halteaufnahmen 1006 beispielsweise zwei senkrecht zueinander stehende Halteflächen 1028, 1030 auf (siehe Figur 25). Die ersten Halteflächen 1028 stehen in der hier gezeigten Ausführungsform senkrecht zur die Bearbeitungsbahn 1014 definierten Ebene, die zweiten Halteflächen 1030 sind parallel zur durch die Bearbeitungsbahn definierten Ebene angeordnet und verlaufen in der Bearbeitungsposition insbesondere in dieser Ebene.

An beiden Halteflächen 1028, 1030 sind jeweils Arretierungsmittel 1032, 1034 für ein Ausweis-, Wert- oder Sicherheitsdokument 100, einen Passbuchrohling 128 oder eine Buchhälfte eines Ausweis-, Wert- oder Sicherheitsdokuments 100 vorgesehen.

Die ersten Arretierungsmittel 1032 weisen Rastmittel, insbesondere Rasthebel 1036, auf, die ein Ausweis-, Wert- oder Sicherheitsdokument 100, einen Passbuchrohling 128 oder eine Buchhälfte eines Ausweis-, Wert- oder Sicherheitsdokuments 100 beim Einlegen selbstständig arretieren können. Vorzugsweise sind Mittel zum Lösen der Rasthebel 1036 vorgesehen.

Die zweiten Arretierungsmittel 1034 weisen Klemmelemente 1038 auf, wobei die Klemmelemente 1038 in der hier gezeigten Ausführungsform jeweils an einem Rand des Ausweis-, Wert- oder Sicherheitsdokuments 100, des Passbuchrohlings 128 oder der Buchhälfte eines Ausweis-, Wert- oder Sicherheitsdokuments 100 angreifen können.

Optional kann an den Halteaufnahmen jeweils eine Einrichtung zum Auffalten des Ausweis-, Wert- oder Sicherheitsdokuments 100, des Passbuchrohlings 128 oder des Passbuchblocks 104 vorgesehen sein.

In der hier gezeigten Ausführungsform ist die Halte- und Transporteinrichtung 900 der Endbearbeitungsvorrichtung 800 und der Personalisierungsvorrichtung 852 zugeordnet. Abhängig von der Ausbildung der Halteaufnahmen 1006 ist aber auch eine Anordnung zwischen weiteren Bearbeitungsvorrichtungen möglich. Der Transport zwischen zwei Bearbeitungsvorrichtungen erfolgt jeweils auf die erfindungsgemäß beschriebene Weise.

Abweichend von der hier gezeigten Ausführungsform können die Bahnkurven 1004 und die Bearbeitungsbahn 1014 auch andere Formen aufweisen, solange sichergestellt ist, dass sich die Halteaufnahmen 1006 in der Bearbeitungsposition innerhalb des Bearbeitungsbereiches befinden. Insbesondere müssen die Bahnkurven 1004 und die Bearbeitungsbahn jeweils nicht in einer Ebene verlaufen.

### Bezugszeichenliste

- 100: Ausweis-, Wert- oder Sicherheitsdokument
- 102: Einband
- 104: Passbuchblock
- 106: Datenkarte
- 108: Doppelseiten
- 110: Vorblatt
- 112: Fälzelband
- 114: Naht
- 116: Passbild
- 118: Daten
- 120: Lasche
- 121: Überlappungsbereich
- 122: Mittellinie
- 124: Außenseite des Vorblattes
- 126: Innenseite des Einbandes
- 128: Passbuchrohling
- 150: System zur Herstellung eines buchförmigen Ausweis-, Wert- oder Sicherheitsdokument
- 152: Steuerung
- 154: Speicher
- 200: Vorrichtung zur Herstellung einer Datenkarte
- 204: Bereitstellungseinheit
- 206: Bearbeitungseinheit
- 208: Erkennungsvorrichtung
- 210: Übergabeeinrichtung
- 212: Aufnahme
- 214: Anschläge
- 216: Mittel zum Verbinden der Lasche und der Datenkarte
- 218: Zuführeinrichtung
- 220: Endlosband
- 222: Schneideinrichtung
- 224: Halte- und Transporteinrichtung
- 226: Greifeinrichtung
- 228: Magazin für Endlosband
- 230: Rolle für Endlosband
- 232: Einrichtung zum Verbinden der Endlosbänder
- 234: Mittel zum Versiegeln der Ränder der Lasche
- 236: Magazin für Datenkarten
- 238: Entnahmeeinrichtung
- 240: Saugelemente
- 242: Abstreifer
- 244: Glätteinrichtung
- 250: Annahmevorrichtung
- 252a: Entnahme- und Aufnahmeposition
- 252b: Pufferposition
- 252c: Entnahmeposition
- 252d: Warteposition
- 300: Zusammenstellvorrichtung
- 302: Zuführeinrichtung
- 304: Ablageeinrichtung
- 306: Übergabeeinrichtung
- 308: Sammeleinrichtung
- 310: Steuerung
- 312: Auflagefläche
- 314: Papierbogen
- 316: Vortriebseinrichtung
- 318: Transportrichtung
- 320: Rolle
- 322: Druckeinrichtung
- 324: Schneideinrichtung
- 326: Schneideinrichtung
- 328: Rollenmesser
- 330: Messer
- 332: Auflage
- 334: Transportmittel
- 336: Ablagebaugruppe
- 338: Ablage
- 340: Gehäuse
- 342: Schwenkachse
- 344: Aufnahmeöffnung
- 346: Ausgabeöffnung
- 348: Sammelablage
- 350: Sammelrichtung
- 352: Empfangsöffnung
- 354: Ausgabeöffnung
- 356: Entnahmeeinrichtung
- 358: Entnahmeeinheit
- 360: Doppelseitenstapel
- 362: Laufschiene
- 364: Schlitten
- 366: Steuerschiene
- 368: Steuerelement
- 370: Führungsschiene
- 372: Führungselement
- 374: Übersetzungsgestänge
- 400: Vorrichtung zur Bereitstellung und Anbringung des Fälzelbandes
- 402: Bereitstellungseinrichtung
- 404: Schneideinrichtung
- 406: Auflage
- 408: Zuführeinrichtung
- 410: Heizeinrichtung
- 412: Magazin
- 414: Rolle
- 416: Antrieb
- 500: Vorrichtung zum Verbinden der Doppelseiten, des Vorblattes, des Fälzelbandes und der Lasche
- 600: Vorrichtung zum Bereitstellen des Einbandes
- 602: Klebeeinheit
- 604: Magazin
- 606: Auflage
- 608: Transportrichtung
- 610: Trägerfolie
- 612: Klebstoffschicht
- 614: vorderer Rand
- 616: hinterer Rand
- 618: Magazin
- 620: Rolle
- 622: Rolle
- 624: Transporteinrichtung
- 626: Heizeinrichtung
- 628: Schneideinrichtung
- 630: Erkennungseinrichtung
- 702: Auflage
- 704: Falteinheit
- 706: Fixiereinheit
- 708: Rollen
- 710: Einschubrichtung
- 712: Rollenpaare
- 714: Spalt
- 716: Halteeinrichtung
- 718: Backen
- 720: Stempel
- 724: zweiter Stempel
- 726: Heizeinrichtung
- 728: Faltkante
- 730: erste Buchhälfte
- 732: zweite Buchhälfte
- 800: Endbearbeitungsvorrichtung
- 804: Greifelement
- 806: Greifelement
- 808: Randbearbeitungseinrichtung
- 810: Ausrichteeinrichtung
- 812: Fräseinheit
- 814: Steuerung
- 850: Personalisierungsvorrichtung
- 852: Einheit der Personalisierungsvorrichtung
- 854: Einheit der Personalisierungsvorrichtung
- 856: Einheit der Personalisierungsvorrichtung
- 858: Einheit der Personalisierungsvorrichtung
- 870: Übergabeeinrichtung
- 900: Halte- und Transportvorrichtung
- 902: Arm
- 904: Segment
- 906: Fuß
- 908: Kopfteil
- 910: Antrieb
- 912: Halteeinheit
- 914: Halteeinheit
- 916: Halteeinheit
- 918: Antrieb
- 920: Antrieb
- 922: Antrieb
- 924: Steuerung
- 926: zentrale Einrichtung zur Energiebereitstellung
- 928: Druckluftleitung
- 930: Druckluftleitung
- 932: Druckluftleitung
- 934: Unterdrucksauger
- 936: Saugelement
- 938: Saugelement
- 940: Saugelement
- 942: Magazin
- 944: Abstreifer
- 948: Halteelement
- 950: Halteelement
- 952: Haltesteg
- 954: Nut
- 956: Nut
- 958: Nut
- 960: Aufnahme
- 962: Klemmbacke
- 964: Klemmbacke
- 966: Klemmfläche
- 968: Klemmfläche
- 1000: Halte- und Transportvorrichtung
- 1002: Führungseinheiten
- 1004: Bahnkurve
- 1006: Halteaufnahme
- 1008: Antrieb
- 1010: Verschiebeanordnung
- 1012: Schienen
- 1014: Antrieb
- 1016: Bearbeitungsbahn
- 1018: Bearbeitungsbereich
- 1020: Bewegungsrichtung
- 1022: Steuerungseinheit
- 1024: Bewegungsbahn
- 1026: Überkreuzungsbereich
- 1028: erste Haltefläche
- 1030: zweite Haltefläche
- 1032: Arretierungsmittel
- 1034: Arretierungsmittel
- 1036: Rasthebel
- 1038: Klemmelemente

## Patentansprüche

1. System (100) zur Herstellung eines buchförmigen Ausweis-, Wert- oder Sicherheitsdokuments (100), wobei das Ausweis-, Wert- oder Sicherheitsdokument (100) einen Einband (102) sowie einen Passbuchblock (104) umfassend eine Datenkarte (106), mehrere Doppelseiten (108), ein Vorblatt (110) und ein Fälzelband (112) aufweist, wobei die Datenkarte (106) eine entlang eines Randes mit der Datenkarte (106) verbundene flexiblen Lasche (120) aufweist, wobei die Datenkarte (106) mit der flexiblen Lasche (120), die Doppelseiten (108), das Vorblatt (110) und das Fälzelband (112) mit einer Naht (114) miteinander vernäht sind, und wobei der Einband (102) mit einer Innenseite (126) flächig mit einer Außenseite (124) des Vorblattes (110) verklebt ist, wobei der Einband (102) und der Ausweis-, Wert- oder Sicherheitsdokumentinhalt (104) gefaltet und anschließend miteinander verklebt werden, wobei die Datenkarte (106) ein Identifikationsmerkmal aufweist, das die Art des buchförmigen Ausweis-, Wert- oder Sicherheitsdokuments (100) festlegt, wobei das System (100) aufweist:
- eine Annahmevorrichtung für die Datenkarte,
- eine Erkennungsvorrichtung, wobei die Erkennungsvorrichtung ausgebildet ist
o zur Erfassung des Identifikationsmerkmals der Datenkarte (106), und
o zur Erstellung einer für die jeweilige Datenkarte (106) individuellen Stückliste für das Ausweis-, Wert- oder Sicherheitsdokument (100) in Abhängigkeit von dem erfassten Identifikationsmerkmal,
- eine Vorrichtung (200) zur Anbringung der Lasche (120) an einem Rand der Datenkarte (106),
- eine Zusammenstellvorrichtung (300) für den Passbuchblock (104), wobei die Zusammenstellvorrichtung (300) in Abhängigkeit der individuellen Stückliste die Anzahl und Art der Doppelseiten (108) sowie das Vorblatt (110) zusammenstellt und personalisiert,
- eine Vorrichtung (400) zur Bereitstellung und Anbringung eines Fälzelbandes (112),
- eine Vorrichtung (500) zum Verbinden der Doppelseiten (108), des Vorblattes (110), des Fälzelbandes (112) sowie der Lasche (120) zu einem Passbuchblock,
- eine Bereitstellungsvorrichtung (600) für einen Einband (102),
- eine Klebe- und Faltvorrichtung (700) zum Verbinden des Vorblattes (110) mit dem Einband (102) und zum Falten des Passbuchrohlings (128),
- eine Endbearbeitungsvorrichtung (800) für den Passbuchrohling (128), wobei die Endbearbeitungsvorrichtung (800) die Außenkanten des Passbuchrohlings (128) bearbeitet, und
- eine Personalisierungsvorrichtung (850) für einen im Ausweis-, Wert- oder Sicherheitsdokument (100), insbesondere in der Datenkarte (106) vorgesehenen Chip mit einem gesicherten Speicherbereich, und
- zumindest eine Halte- und Transportvorrichtung (900, 1000),
wobei die zumindest eine Halte- und Transportvorrichtung (900, 1000) ausgebildet ist zum vereinzelten Transport einer Datenkarte (106), eines Passbuchblocks (104), eines Passbuchrohlings (128) und/oder eines Ausweis-, Wert- oder Sicherheitsdokuments (100) zwischen den Vorrichtungen, wobei an den Vorrichtungen eine Zuordnung der jeweiligen Datenkarte (106) zu der von der Erkennungsvorrichtung (208) erstellten individuellen Stückliste erfolgt.

2. System nach Anspruch 1, wobei
die Erkennungsvorrichtung (208) im Produktionsfluss nach der Vorrichtung (200) zur Anbringung der Lasche (120) angeordnet ist
und/oder
zumindest eine Prüfvorrichtung zur Durchführung einer Qualitätskontrolle vorgesehen ist, insbesondere wobei eine Prüfvorrichtung im Produktionsfluss nach der Vorrichtung (200) zur Anbringung der Lasche (120) angeordnet ist
und/oder
wobei zwischen den Vorrichtungen Übergabevorrichtungen vorgesehen sind, insbesondere wobei die Übergabevorrichtungen Zwischenlager aufweisen.

3. System nach einem der vorhergehenden Ansprüche, wobei die Halte- und Transportvorrichtung (900) aufweist:
- zumindest einen verdreh- und/oder verschwenkbaren mehrgelenkiger Arm (902),
- ein am mehrgelenkigen Arm (902) gelagertes Kopfteil (908),
- zumindest zwei, insbesondere drei, am Kopfteil (908) angeordnete Halteeinheiten (912, 914, 916), wobei jede Halteeinheit (912, 914, 916) einen Antrieb (918, 920, 922) zum Betätigen der Halteeinheit (912, 914, 916) aufweist, und
- eine Steuerung (924), zur gleichzeitigen Ansteuerung der Antriebe (918, 920, 922) der Halteeinheiten (912, 914, 916) und zum Bewegen des mehrgelenkigen Armes (902).
und/oder
wobei die Halte- und Transportvorrichtung (1000) aufweist:
- zumindest zwei Führungseinheiten (1002),
- zumindest zwei Halteaufnahmen (1006) für jeweils ein Ausweis-, Wert- oder Sicherheitsdokument (100), einen Passbuchrohling (128), einen Passbuchblock (104), einen Einband (102), eine Datenkarte (106) oder eine Buchhälfte eines Ausweis-, Wert- oder Sicherheitsdokuments (100), und
- eine Steuerungseinheit (1022),
wobei die Halteaufnahmen (1006) jeweils in einer Führungseinheit (1002) bewegbar sind, wobei die Führungseinheiten (1002) jeweils eine geschlossene Bahnkurve (1004) bilden, entlang der die Halteaufnahme (1006) jeweils bewegbar ist,
wobei die Führungseinheiten (1002) und/oder die Halteaufnahmen (1006) zwischen einer Bearbeitungsposition und einer Ausweichposition bewegbar sind,
wobei in einer Bearbeitungsposition der Führungseinheiten (1002) und/oder der Halteaufnahmen (1006) die Halteaufnahmen (1006) jeweils entlang der Bahnkurve (1004) innerhalb eines entlang einer geschlossenen Bearbeitungsbahn (1016) verlaufenden Bearbeitungsbereichs (1018) bewegbar sind,
wobei in der Ausweichposition der Führungseinheiten (1002) und/oder der Halteaufnahmen (1006) die Halteaufnahmen (1006) jeweils außerhalb des Bearbeitungsbereichs bewegbar entlang der Bahnkurve (1004) sind,
wobei die Steuerungseinheit (1022) zur Steuerung der Bewegung der Halteaufnahmen (1006) entlang der Führungseinheiten (1002) und zur Steuerung der Bewegung der Führungseinheiten (1002) und/oder der Halteaufnahmen (1006) zwischen der Bearbeitungsposition und der Ausweichposition konfiguriert ist,
wobei die Steuerungseinheit (1022) ausgebildet ist zum Bestimmen einer Bewegungsbahn (1024) der ersten und der zweiten Halteaufnahme (1006) sowie zum Prüfen, ob entlang der Bewegungsbahnen (1024) ein Überkreuzungsbereich (1026) der Bewegungsbahnen (1024) vorhanden ist, wobei die Bewegung der Führungseinheiten (1002) und/oder der Halteaufnahmen (1006) zwischen der Bearbeitungsposition und der Ausweichposition in Abhängigkeit von dem Ergebnis der Prüfung erfolgt.

4. System nach einem der vorhergehenden Ansprüche, wobei die Vorrichtungen Magazine für die gemäß der Stückliste definierten Materialien aufweisen, wobei die Auswahl der Materialien in Abhängigkeit von der erstellten Stückliste erfolgt.

5. System nach einem der vorhergehenden Ansprüche, wobei die Vorrichtung (200) zur Anbringung der flexiblen Lasche (120), wobei die flexible Lasche (120) mit einem Klebeverfahren oder einen Ultraschallschweißverfahren an der Datenkarte (106) angebracht wird, an einem Rand der Datenkarte (106) aufweist:
- Eine Bearbeitungseinheit (206), wobei die Bearbeitungseinheit (206) eine Aufnahme (212) für die Datenkarte (106) sowie Mittel (216) zum form- und/oder stoffschlüssigen Verbinden der Lasche (120) und der Datenkarte (106) in einem Überlappungsbereich (121) aufweist, und
- eine Bereitstellungseinheit (204) für die Lasche (120), wobei die Bereitstellungseinheit (204) eine Zuführeinrichtung (218) für ein Endlosband (220) für die Lasche (120), eine Schneideinrichtung (222) für das Endlosband (220) sowie eine Halte- und Transporteinrichtung (224) für die Lasche (120) aufweist, wobei die Halte- und Transporteinrichtung (224) zum Halten eines Längsrandes der Lasche (120) und zum Transport der Lasche (120) zur Aufnahme (212) für die Datenkarte (106) ausgebildet ist.

6. System nach einem der vorhergehenden Ansprüche, wobei die Zusammenstellvorrichtung (300) aufweist:
- eine Zuführeinrichtung (302) zur Bereitstellung vereinzelter Doppelseiten (108),
- eine Ablageeinrichtung (304), wobei die Ablageeinrichtung (304) zumindest zwei nebeneinander angeordnete Ablagebaugruppen (336) mit jeweils zumindest zwei übereinander angeordneten Ablagen (338) aufweist, wobei jede Ablage (338) eine zu einer Übergabeeinrichtung (306) weisende Aufnahmeöffnung (346) und eine entgegengesetzt angeordnete, zu einer Sammeleinrichtung (308) weisenden Ausgabeöffnung (354) aufweist,
- eine Übergabeeinrichtung (306) zur Übergabe der vereinzelten Doppelseiten (108) an die Ablageeinrichtung (304), wobei die Übergabeeinrichtung (306) eine ebene Auflage (332) aufweist, wobei die Doppelseiten (108) auf der ebenen Auflage (332) in einer von der Zuführeinrichtung (302) zur Ablageeinrichtung (304) gerichteten Transportrichtung (318) hintereinander und nebeneinander bereitstellbar sind, wobei die Anzahl der nebeneinander angeordneten Doppelseiten (108) der Anzahl der Ablagebaugruppen (336) entspricht oder geringer ist als diese,
- eine Sammeleinrichtung (308) zur Aufnahme der Doppelseiten (108) aus der Ablageeinrichtung (304), und
- eine Steuerung (310),
wobei die Ablageeinrichtung (304) oder die Ablagebaugruppen (336) derart bewegbar sind, dass die Ausgabeöffnungen (346) der einzelnen Ablagen (338) jeweils in einer Ebene mit der ebenen Auflage (332) der Übergabeeinrichtung (306) angeordnet sind und derart bewegbar ist, dass sich die die Ausgabeöffnungen (354) auf Höhe der Sammeleinrichtung (308) befinden,
wobei die Steuerung (310) konfiguriert ist zur Zuordnung der einzelnen Doppelseiten (108) zu den einzelnen Ablagen (338) in Abhängigkeit von einer festgelegten oder empfangenen Sortierreihenfolge, wobei die Steuerung (310) die Ablageeinrichtung (304) oder die Ablagebaugruppen (336) derart ansteuert, dass sich die den jeweils in Transportrichtung (318) vorderen Doppelseiten (108) zugeordneten Ablagen (338) in einer Ebene mit der ebenen Auflage (332) der Übergabeeinrichtung (306) befinden.

7. System nach Anspruch 6, wobei
die Sammelablagen (348) zwischen einer Ausgangsposition und einer Sammelposition bewegbar sind, wobei die Sammelablagen (348) in der Ausgangsposition in einer Sammelrichtung (350) hintereinander, insbesondere in einer Ebene, angeordnet sind und in der Sammelposition übereinander angeordnet sind und die Ausgabeöffnungen (354) in einer senkrecht zur Sammelrichtung (350) stehenden Ebene angeordnet sind, wobei die Entnahmevorrichtung (356) zur Entnahme der Doppelseiten (108) aus den Sammelablagen (348) in der Sammelposition der Sammelablagen (348) ausgebildet ist
und/oder
die Vorrichtung (132) ein Magazin für Papierbogen (206) für die Doppelseiten (108) aufweist, eine Fördervorrichtung zur Auswahl der gemäß der Stückliste benötigten Papierbogen (206), eine Druckeinrichtung (322) zum Bedrucken und Personalisieren der Papierbogen (206), wobei die Druckeinrichtung (322) insbesondere zum beidseitigen Druck der Papierbogen (26) ausgebildet ist, und eine Schneideinrichtung (216) zum Zerschneiden der Papierbogen (206) in Doppelseiten (108).

8. System nach einem der vorhergehenden Ansprüche, wobei die Vorrichtung (400) zur Bereitstellung und Anbringung des Fälzelbandes (120) aufweist:
- Eine Bereitstellungseinrichtung (404) für das Fälzelband (112), wobei das Fälzelband (112) als Endlosband bereitgestellt wird, mit einer Schneideinrichtung (404) für das Endlosband,
- einer Auflage (406) für den Passbuchblock (104),
- einer Zuführeinrichtung (408), die das geschnittene Fälzelband (112) auf den Passbuchblock (104) auflegen kann,
- einer Heizeinrichtung (410) für das aufgelegte Fälzelband (112), und
- einer Transporteinrichtung (142) zum vereinzelten Transport des Passbuchblockes (104).

9. System nach einem der vorhergehenden Ansprüche, wobei die Vorrichtung (600) und die Klebe- und Falzvorrichtung (700) aufweisen:
- Eine Klebeeinheit (602), wobei die Klebeeinheit (602) eine Heizeinrichtung (626) zum Erwärmen der Klebstoffschicht (612), insbesondere auf die Aktivierungstemperatur, aufweist sowie eine Einrichtung zum Aufbringen der Klebstoffschicht (612) auf die Innenseite des Einbandes (102),
- eine Falteinheit (704) zum Falten des Einbandes (102) und des Passbuchblocks (104),
- einer Fixiereinheit (706), die den Einband (102) sowie den Passbuchblock (104) in der gefalteten Position fixiert, und die eine Heizeinrichtung (726) zum Erhitzen der Klebstoffschicht (612) auf eine Aushärtetemperatur aufweist, und mit
- einer Transportvorrichtung (900) zum Transport des Einbandes (102), des Passbuchblocks (104) und/oder des Passbuchrohlings (128).

10. System nach einem der vorhergehenden Ansprüche, wobei die Endbearbeitungsvorrichtung (800) aufweist:
- Eine Ausrichteeinrichtung (810), die zur Erkennung des Rückens des Passbuchrohlings (128) und zur Ausrichtung des Passbuchrohling (128) in einer definierten Position konfiguriert ist,
- eine Halteeinrichtung (802) für den Passbuchrohling (128), wobei die Halteeinrichtung (802) den Passbuchrohling (128) in der definierten Position und in einem geschlossenen Zustand des Passbuchrohlings (128) fixieren kann,
- eine Randbearbeitungseinrichtung (808), die die freien Ränder des Passbuchrohlings (128) bearbeiten kann, wobei die Randbearbeitungseinrichtung (808) insbesondere eine Fräseinheit umfasst
und/oder
die Endbearbeitungsvorrichtung (800) zum Perforieren der Doppelseiten (108) oder des Ausweis-, Wert- oder Sicherheitsdokuments (100) ausgebildet ist, insbesondere zum Einbringen einer konischen Perforation.

11. System nach einem der vorhergehenden Ansprüche, wobei die an den Vorrichtungen benötigten Verbrauchsmaterialien redundant bevorratet sind
und/oder
eine Steuerung (152) vorgesehen ist, die die Vorrichtungen in Abhängigkeit von der erstellten Stückliste ansteuert.

12. Verfahren zur Erstellung eines Ausweis-, Wert- oder Sicherheitsdokuments (100), insbesondere mit einem System (128) nach einem der vorhergehenden Ansprüche, mit folgenden Schritten:
- Empfang einer Datenkarte (106),
- Erfassen eines Identifikationsmerkmals der Datenkarte (106),
- Erstellen einer Stückliste für das Ausweis-, Wert- oder Sicherheitsdokument (100) in Abhängigkeit von dem erfassten Identifikationsmerkmal,
- Anbringen einer flexiblen Lasche (120) an einem Rand der Datenkarte (106),
- Bereitstellen des Vorblattes (110)
- Anbringen eines Fälzelbandes (112) am Vorblatt (110),
- Zusammentragen und Sortieren der Doppelseiten (108) in Abhängigkeit von der Stückliste,
- Verbinden der Doppelseiten (108), des Vorblattes (110), des Fälzelbandes (112) sowie der Lasche (120) zu einem Passbuchblock (104),
- Bereitstellen eines Einbandes (102) für das Ausweis-, Wert- oder Sicherheitsdokument (100),
- Verbinden des Vorblattes (110) mit dem Einband (102) zu einem Passbuchrohling (128) und Falten des Passbuchrohlings (128),
- Endbearbeitung des Passbuchrohlings (128), wobei insbesondere die äußere Form des Ausweis-, Wert- oder Sicherheitsdokuments (100) erstellt wird, und
- Personalisieren des Ausweis-, Wert- oder Sicherheitsdokuments (100).

13. Verfahren nach Anspruch 12, wobei das Anbringen der flexiblen Lasche (120) mit folgenden Schritten erfolgt:
- Bereitstellen der Datenkarte (106),
- Bereitstellen der Datenkarte (106),
- Einlegen der Datenkarte (106) in die Aufnahme (212) der Bearbeitungseinheit (206),
- Bereitstellen des Endlosbandes (220),
- Zuschneiden des Endlosbandes (220) zu einer Lasche (120),
- Auflegen der Lasche (120) auf die Datenkarte (106), wobei sich die Lasche (120) und die Datenkarte (106) in einem Überlappungsbereich (121) überlappen,
- stoff- und/oder formschlüssiges Verbinden der Datenkarte (106) mit der lasche (120) im Überlappungsbereich (121).

14. Verfahren nach Anspruch 12 oder 13, wobei
das Zusammentragen und Sortieren der Doppelseiten (108) und des Vorblattes (110) mit folgenden Merkmalen erfolgt:
- Bereitstellen der vereinzelten Doppelseiten (108) durch die Zuführeinrichtung (302), wobei die Doppelseiten (108) in einer Transportrichtung (318) von der Zuführeinrichtung (302) zur Ablageeinrichtung (304) nebeneinander und hintereinander und bereitgestellt werden, wobei die Anzahl der nebeneinander liegenden Doppelseiten (108) der Anzahl der Ablagebaugruppen (336) entspricht oder geringer ist als diese,
- Festlegen der Sortierreihenfolge der Doppelseiten (108), wobei jede Doppelseite (108) einer Ablage (338) zugeordnet wird,
- Einsortieren der Doppelseiten (108) in die zugeordneten Ablagen (338) durch die Übergabeeinrichtung (306), wobei die Ablageeinrichtung (304) oder die Ablagebaugruppen (336) jeweils derart bewegt werden, dass sich die Aufnahmeöffnungen (346) der den jeweils in Transportrichtung (318) vorderen Doppelseiten zugeordneten Ablagen (338) jeweils in einer Ebene mit der ebenen Auflage (332) der Übergabeeinrichtung (306) befinden,
- Ausgabe der Doppelseiten (108) aus den Ablagen (338) durch die Ausgabeöffnungen (348) an die Sammeleinrichtung (308), wobei die Doppelseiten (108) in einer festgelegten Reihenfolge aus den Ablagen (338) einer Ablagebaugruppe (336) ausgegeben werden, wobei die aus einer Ablagebaugruppe (336) ausgegebenen Doppelseiten (108) jeweils einen Doppelseitenstapel (362) bilden, in dem die Doppelseiten (108) in der festgelegten Reihenfolge übereinander liegen,
- Zusammentragen der Doppelseitenstapel (362) in einer festgelegten Reihenfolge
und/oder
das Anbringen des Fälzelbandes (120) an den Doppelseiten (108) und dem Vorblatt (110) mit folgenden Schritten erfolgt:
- Bereitstellen eines Vorblattes (110),
- Bereitstellen eines Fälzelbandes (112), wobei das Fälzelband (112) als Endlosband angeliefert wird und eine Klebstoffschicht aufweist, die eine Aktivierungstemperatur aufweist,
- Schneiden des Fälzelbandes (112) auf die benötigte Länge,
- Ausrichten und Auflegen des Fälzelbandes (112) auf das Vorblatt (112),
- Erwärmen der Klebstoffschicht auf die Aktivierungstemperatur und stoffschlüssiges Verbinden des Fälzelbandes (112) mit dem Vorblatt (112)
und/oder
das Verbinden des Vorblattes (110) mit dem Einband (102) zu einem Passbuchrohling (128) und das Falten des Passbuchrohlings (128) mit folgenden Schritten erfolgt:
- Bereitstellen des Passbuchblocks (104),
- Bereitstellen des Einbandes (102),
- Bereitstellen einer Klebstoffschicht (612), insbesondere eines Klebebandes, wobei die Klebstoffschicht (612) auf einer Trägerfolie (610) aufgebracht ist, wobei die Klebstoffschicht (612) eine Aktivierungstemperatur aufweist, bei der die Klebstoffschicht (612) adhäsive Eigenschaften entwickelt sowie eine Aushärtetemperatur, bei der die Klebstoffschicht (612) vernetzt und aushärtet, wobei die Aushärtetemperatur höher ist als die Aktivierungstem peratur,
- Erwärmen der Klebstoffschicht (612), insbesondere auf die Aktivierungstemperatur,
- Aufbringen der Klebstoffschicht (612) auf die Innenseite (126) des Einbandes (102), wobei die Klebstoffschicht (612) an der Innenseite (126) des Einbandes (102) haftet, und Lösen der Klebstoffschicht (612) von der Trägerfolie (610),
- Verbinden des Einbandes (102) und des Passbuchblockes (104) zu einem Passbuchrohling (128), wobei die Außenseite (124) des Vorblattes (110) auf die Innenseite (126) des Einbandes (102) aufgelegt wird,
- Falten des Passbuchrohlings (128),
- Anschließendes Erhitzen der Klebstoffschicht (612) auf die Aushärtetemperatur,
- Fixieren des Passbuchrohlings (128) in zusammengefaltetem Zustand bis die Klebstoffschicht (612) ausgehärtet ist und eine stoff- und/oder formschlüssige Verbindung zwischen Einband (102) und Vorblatt (104) hergestellt ist
und/oder
die Endbearbeitung des Passbuchrohlings (128) mit folgenden Schritten erfolgt:
- Identifizieren des Rückens des Passbuchrohlings (128),
- Ausrichten des Passbuchrohlings (128), und
- Bearbeiten der freien Ränder des Passbuchrohlings (128), wobei der Passbuchrohling (128) auf ein definiertes Format eines buchförmigen Ausweis-, Wert- oder Sicherheitsdokuments (100) zugeschnitten wird
und/oder
das Personalisieren eine physische Bearbeitung des Ausweis-, Wert- oder Sicherheitsdokuments (100), des Passbuchrohlings (128), des Passbuchblock (104), des Einbandes (102) oder der Buchhälfte umfasst, insbesondere eine Laserperforation oder ein Bedrucken
und/oder
das Personalisieren die Speicherung von personen- und/oder dokumentenspezifischen Informationen in einem Chip des Ausweis-, Wert- oder Sicherheitsdokuments (100) umfasst.

## Claims

1. A system (100) for producing a book-like identification, value or security document (100), wherein the identification, value or security document (100) has a cover (102) and a passport book block (104) comprising a data card (106), a plurality of double pages (108), an endsheet (110) and a spine tape (112), wherein the data card (106) has a flexible tab (120) connected to the data card (106) along an edge, wherein the data card (106) with the flexible tab (120), the double pages (108), the endsheet (110) and the spine tape (112) are sewn together by means of a stitching (114), and wherein an inner side (126) of the cover (102) is bonded flat to an outer side (124) of the endsheet (110), wherein the cover (102) and the identification, value or security document content (104) are folded and then bonded to one another, wherein the data card (106) has an identification feature which specifies the type of book-like identification, value or security document (100),
wherein the system (100) has:
- a receiving device for the data card,
- a recognition device, wherein the recognition device is designed
∘ to detect the identification feature of the data card (106), and
∘ to create a parts list that is individual for the data card (106) in question for the identification, value or security document (100) depending on the detected identification feature,
- a device (200) for attaching the tab (120) to an edge of the data card (106),
- an assembly device (300) for the passport book block (104), wherein the assembly device (300) assembles and personalises the number and type of double pages (108) as well as the endsheet (110) depending on the individual parts list,
- a device (400) for providing and attaching a spine tape (112),
- a device (500) for connecting the double pages (108), the endsheet (110), the spine tape (112) and the tab (120) to form a passport book block,
- a provisioning device (600) for a cover (102),
- a gluing and folding device (700) for connecting the endsheet (110) to the cover (102) and for folding the passport book blank (128),
- a finishing device (800) for the passport book blank (128), wherein the finishing device (800) processes the outer edges of the passport book blank (128), and
- a personalising device (850) for a chip which is provided in the identification, value or security document (100), in particular in the data card (106), and which has a secured memory region, and
- at least one holding and transporting device (900, 1000),
wherein the at least one holding and transporting device (900, 1000) is designed to transport, separately, a data card (106), a passport book block (104), a passport book blank (128) and/or an identification, value or security document (100) between the devices, wherein, at the devices, the data card (106) in question is assigned to the individual parts list created by the recognition device (208).

2. The system according to claim 1, wherein
the recognition device (208) is arranged after the device (200) for attaching the tab (120) in the production flow
and/or
at least one checking device for carrying out a quality control is provided, in particular wherein a checking device is arranged after the device (200) for attaching the tab (120) in the production flow and/or
wherein transfer devices are provided between the devices, in particular wherein the transfer devices have temporary stores.

3. The system according to one of the preceding claims, wherein the holding and transporting device (900) has:
- at least one rotatable and/or pivotable multi-jointed arm (902),
- a head part (908) mounted on the multi-jointed arm (902),
- at least two, in particular three, holding units (912, 914, 916) arranged on the head part (908), wherein each holding unit (912, 914, 916) has a drive (918, 920, 922) for actuating the holding unit (912, 914, 916), and
- a controller (924) for simultaneously actuating the drives (918, 920, 922) of the holding units (912, 914, 916) and for moving the multi-jointed arm (902),
and/or
wherein the holding and transporting device (1000) has:
- at least two guide units (1002),
- at least two holders (1006), in each case for an identification, value or security document (100), a passport book blank (128), a passport book block (104), a cover (102), a data card (106) or a book half of an identification, value or security document (100), and
- a control unit (1022),
wherein the holders (1006) are each movable in a guide unit (1002), wherein the guide units (1002) each form a closed path curve (1004), along which the corresponding holder (1006) is movable,
wherein the guide units (1002) and/or the holders (1006) are movable between a processing position and an avoidance position,
wherein in a processing position of the guide units (1002) and/or of the holders (1006), the holders (1006) are movable along the path curve (1004) within a processing region (1018) extending along a closed processing path (1016),
wherein in the avoidance position of the guide units (1002) and/or of the holders (1006), the holders (1006) are movable outside the processing region along the path curve (1004),
wherein the control unit (1022) is configured to control the movement of the holders (1006) along the guide units (1002) and to control the movement of the guide units (1002) and/or of the holders (1006) between the processing position and the avoidance position,
wherein the control unit (1022) is designed to determine a movement path (1024) of the first and the second holder (1006) and to check if a cross-over region (1026) of the movement paths (1024) is present along the movement paths (1024), wherein the guide units (1002) and/or the holders (1006) are moved between the processing position and the avoidance position depending on the result of the check.

4. The system according to one of the preceding claims, wherein the devices have magazines for the materials defined in accordance with the parts list, wherein the materials are selected depending on the created parts list.

5. The system according to one of the preceding claims, wherein the device (200) for attaching the flexible tab (120), wherein the flexible tab (120) is attached to the data card (106) by means of a gluing process or an ultrasonic welding process, has, at an edge of the data card (106):
- a processing unit (206), wherein the processing unit (206) has a receptacle (212) for the data card (106) and means (216) for connecting the tab (120) and the data card (106) in an interlocking and/or integrally bonded manner in an overlap region (121), and
- a provisioning unit (204) for the tab (120), wherein the provisioning unit (204) has a feed means (218) for an endless tape (220) for the tab (120), a cutting means (222) for the endless tape (220), and a holding and transporting means (224) for the tab (120), wherein the holding and transporting means (224) is designed to hold a longitudinal edge of the tab (120) and to transport the tab (120) to the receptacle (212) for the data card (106).

6. The system according to one of the preceding claims, wherein the assembly device (300) has:
- a feed means (302) for providing separated double pages (108),
- a deposit means (304), wherein the deposit means (304) has at least two adjacently arranged deposit modules (336), each with at least two compartments (338) arranged one above the other, wherein each compartment (338) has a receiving opening (346) pointing towards a transfer means (306) and an oppositely arranged output opening (354) pointing towards a collection means (308),
- a transfer means (306) for transferring the separate double pages (108) to the deposit means (304), wherein the transfer means (306) has a flat support surface (332), wherein the double pages (108) may be provided one behind the other and adjacently on the flat support surface (332) in a transport direction (318) directed from the feed means (302) to the deposit means (304), wherein the number of adjacently arranged double pages (108) corresponds to or is smaller than the number of deposit modules (336),
- a collection means (308) for receiving the double pages (108) from the deposit means (304), and
- a controller (310),
wherein the deposit means (304) or the deposit modules (336) are movable in such a way that the output openings (346) of the individual compartments (338) are each arranged in the same plane as the flat support surface (332) of the transfer means (306) and are movable in such a way that the output openings (354) are in line with the collection means (308),
wherein the controller (310) is configured to assign the individual double pages (108) to the individual support surfaces (338) depending on a defined or received sorting order, wherein the controller (310) actuates the deposit means (304) or the deposit modules (336) in such a way that the compartments (338) assigned to the double pages (108) arranged at the front in the transport direction (318) are arranged in the same plane as the flat support surface (332) of the transfer means (306).

7. The system according to claim 6, wherein
the collection compartments (348) are movable between a starting position and a collection position, wherein the collection compartments (348), in the starting position, are arranged one behind the other in a collection direction (350), in particular in one plane, and, in the collection position, are arranged one above the other and the output openings (354) are arranged in a plane that is perpendicular to the collection direction (350), wherein the removing device (356) is designed to remove the double pages (108) from the collection compartments (348) in the collection position of the collection compartments (348)
and/or
the device (132) has a magazine for paper sheets (206) for the double pages (108), a conveying device for selecting the paper sheets (206) required in accordance with the parts list, a printing means (322) for printing and personalising the paper sheets (206), wherein the printing means (322) is designed in particular for two-sided printing of the paper sheets (26), and a cutting means (216) for cutting the paper sheets (206) into double pages (108).

8. The system according to one of the preceding claims, wherein the device (400) for providing and attaching the spine tape (120) has:
- a provisioning means (404) for the spine tape (112), wherein the spine tape (112) is provided as an endless tape, with a cutting means (404) for the endless tape,
- a support surface (406) for the passport book block (104),
- a feed means (408), which may place the cut spine tape (112) on the passport book block (104),
- a heating means (410) for the placed spine tape (112), and
- a transporting means (142) for transporting the passport book block (104) individually.

9. The system according to one of the preceding claims, wherein the device (600) and the gluing and unfolding device (700) have:
- a gluing unit (602), wherein the gluing unit (602) has a heating means (626) for heating the adhesive layer (612), in particular to the activation temperature, and also a means for applying the adhesive layer (612) to the inner side of the cover (102),
- a folding unit (704) for folding the cover (102) and the passport book block (104),
- a fixing unit (706), which fixes the cover (102) and the passport book block (104) in the folded position, and which has a heating means (726) for heating the adhesive layer (612) to a curing temperature, and with
- a transporting device (900) for transporting the cover (102), the passport book block (104) and/or the passport book blank (128).

10. The system according to one of the preceding claims, wherein the finishing device (800) has:
- an orienting means (810), which is configured to recognise the spine of the passport book blank (128) and to orient the passport book blank (128) in a defined position,
- a holding means (802) for the passport book blank (128), wherein the holding means (802) may fix the passport book blank (128) in the defined position and in a closed state of the passport book blank (128),
- an edge processing means (808), which may process the free edges of the passport book blank (128), wherein the edge processing means (808) comprises a milling unit in particular
and/or
the finishing device (800) is designed to perforate the double pages (108) or the identification, value or security document (100), in particular to introduce a conical perforation.

11. The system according to one of the preceding claims, wherein the consumable materials required at the devices are stored redundantly
and/or
a controller (152) is provided, which actuates the devices depending on the created parts list.

12. A method for creating an identification, value or security document (100), in particular with a system (128) according to one of the preceding claims, said method having the following steps:
- receiving a data card (106),
- detecting an identification feature of the data card (106),
- creating a parts list for the identification, value or security document (100) depending on the detected identification feature,
- attaching a flexible tab (120) to an edge of the data card (106),
- providing the endsheet (110),
- attaching a spine tape (112) to the endsheet (110),
- collating and sorting the double pages (108) depending on the parts list,
- connecting the double pages (108), the endsheet (110), the spine tape (112) and the tab (120) to form a passport book block (104),
- providing a cover (102) for the identification, value or security document (100),
- connecting the endsheet (110) to the cover (102) to form a passport book blank (128) and folding the passport book blank (128),
- finishing the passport book blank (128), wherein in particular the outer form of the identification, value or security document (100) is created, and
- personalising the identification, value or security document (100).

13. The method according to claim 12,
wherein the flexible tab (120) is attached by the following steps:
- providing the data card (106),
- providing the data card (106),
- inserting the data card (106) into the receptacle (212) of the processing unit (206),
- providing the endless tape (220),
- cutting off part of the endless tape (220) to form a tab (120),
- placing the tab (120) on the data cad (106), wherein the tab (120) and the data card (106) overlap in an overlap region (121),
- connecting the data card (106) to the tab (120) in the overlap region (121) in an integrally bonded and/or interlocking manner.

14. The method according to claim 12 or 13, wherein the double pages (108) and the endsheet (110) are compiled and sorted by the following features:
- providing the separate double pages (108) by the feed means (302), wherein the double pages (108) are provided adjacently and one behind the other in a transport direction (318) from the feed means (302) to the deposit means (304), wherein the number of adjacently arranged double pages (108) corresponds to or is lower than the number of deposit modules (336),
- defining the sorting order of the double pages (108), wherein each double page (108) is assigned to a compartment (338),
- sorting the double pages (108) into the assigned compartments (338) by the transfer means (306), wherein the deposit means (304) or the deposit modules (336) are moved in each case in such a way that the receiving openings (346) of the compartments (338) assigned to the double pages arranged at the front in the transport direction (318) are located in the same plane as the flat support surface (332) of the transfer means (306),
- outputting the double pages (108) from the compartments (338) through the output openings (348) onto the collection means (308), wherein the double pages (108) are output in a fixed order from the compartments (338) of a deposit module (336), wherein the double pages (108) output from a deposit module (336) in each case form a stack (362) of double pages, in which the double pages (108) are arranged one above the other in the defined order,
- collating the stack (362) of double pages in a defined order
and/or
the spine tape (120) is attached to the double pages (108) and the endsheet (110) by the following steps:
- providing an endsheet (110),
- providing a spine tape (112), wherein the spine tape (112) is supplied as an endless tape and has an adhesive layer which has an activation temperature,
- cutting the spine tape (112) to the required length,
- orienting and placing the spine tape (112) on the endsheet (112),
- heating the adhesive layer to the activation temperature and connecting the spine tape (112) to the endsheet (112) in an integrally bonded manner
and/or
the endsheet (110) is connected to the cover (102) to form a passport book blank (128) and the passport book blank (128) is folded by the following steps:
- providing the passport book block (104),
- providing the cover (102),
- providing an adhesive layer (612), in particular an adhesive tape, wherein the adhesive layer (612) is applied to a support film (610), wherein the adhesive layer (612) has an activation temperature, at which the adhesive layer (612) develops adhesive properties, as well as a curing temperature, at which the adhesive layer (612) crosslinks and cures, wherein the curing temperature is higher than the activation temperature,
- heating the adhesive layer (612), in particular to the activation temperature,
- applying the adhesive layer (612) to the inner side (126) of the cover (102), wherein the adhesive layer (612) adheres to the inner side (126) of the cover (102), and detaching the adhesive layer (612) from the support film (610),
- connecting the cover (102) and the passport book block (104) to form a passport book blank (128), wherein the outer side (124) of the endsheet (110) is placed on the inner side (126) of the cover (102),
- folding the passport book blank (128),
- then heating the adhesive layer (612) to the curing temperature,
- fixing the passport book blank (128) in the folded-together state until the adhesive layer (612) has cured and an integrally bonded and/or interlocking connection has been produced between the cover (102) and endsheet (104)
and/or
the passport book blank (128) is finished by the following steps:
- identifying the spine of the passport book blank (128),
- orienting the passport book blank (128), and
- processing the free edges of the passport book blank (128), wherein the passport book blank (128) is cut to a defined format of a book-like identification, value or security document (100)
and/or
the personalisation includes a physical processing of the identification, value or security document (100), of the passport book blank (128), of the passport book block (104), of the cover (102), or of the book half, in particular a laser perforation or a printing
and/or
the personalisation includes the storing of person- and/or document-specific information in a chip of the identification, value or security document (100).

## Revendications

1. Système (100) de production d'un document d'identité, de valeur ou de sécurité (100) en forme de livret, dans lequel le document d'identité, de valeur ou de sécurité (100) présente une reliure (102), ainsi qu'un bloc passeport (104) comprenant une carte de données (106), plusieurs pages doubles (108), une page de garde (110) et une bande d'onglets (112), dans lequel la carte de données (106) présente une languette (120) souple reliée avec la carte de données (106) le long d'un bord, dans lequel la carte de données (106) avec la languette (120) souple, les doubles pages (108), la page de garde (110) et la bande d'onglets (112) sont cousues ensemble avec une couture (114), et où la reliure (102) avec une page intérieure (126) est collée à plat avec une page extérieure (124) de la page de garde (110), dans lequel la reliure (102) et le contenu (104) de document d'identité, de valeur ou de sécurité sont pliés et ensuite collés ensemble, dans lequel la carte de données (106) présente une caractéristique d'identification qui fixe le type du document d'identité, de valeur ou de sécurité (100), où le système (100) présente :
- un dispositif de réception pour la carte de données,
- un dispositif de reconnaissance, où le système de reconnaissance est conçu
∘ pour la détection de la caractéristique d'identification de la carte de données (106), et
∘ pour l'établissement d'une liste de pièces individuelle pour la carte de données (106) respective pour le document d'identité, de valeur ou de sécurité (100) en fonction de la caractéristique d'identification détectée,
- un dispositif (200) permettant la mise en place de la languette (120) sur un bord de la carte de données (106),
- un dispositif d'assemblage (300) pour le bloc passeport (104), où le dispositif d'assemblage (300) assemble et personnalise le nombre et le type de doubles pages (108) ainsi que la page de garde (110) en fonction de la liste des pièces individuelles,
- un dispositif (400) pour la mise au point et la mise en place d'une bande d'onglets (112),
- un dispositif (500) pour la reliure des doubles pages (108, de la page de garde (110), de la bande d'onglets (112) ainsi que de la languette (120) pour former un bloc passeport,
- un dispositif de mise au point (600) pour une reliure (102),
- un dispositif de collage et de pliage (700) pour relier la page de garde (110) avec la reliure (102) et pour le pliage l'ébauche du livret passeport (128),
- un dispositif traitement final (800) pour l'ébauche du livret passeport (128), où le dispositif de traitement final (800) façonne les arêtes extérieures de l'ébauche du livret passeport (128), et
- un dispositif de personnalisation (850) pour une puce dotée d'une zone de mémoire sécurisée, prévue dans le document d'identité, de valeur ou de sécurité (100), notamment dans la carte de données (106), et
- au moins un dispositif de maintien et de transport (900, 1000),
dans lequel l'au moins un dispositif de maintien et de transport (900, 1000) est conçu pour le transport individuel d'une carte de données (106), d'un bloc passeport (104), d'une ébauche du livret passeport (128) et/ou d'un document d'identité, de valeur ou de sécurité (100) entre les dispositifs, où une association de la carte de données (106) respective pour la liste des pièces individuelles établie par le dispositif de reconnaissance (208) a lieu au niveau des dispositifs.

2. Système selon la revendication 1, dans lequel
le dispositif de reconnaissance (208) est disposé dans le flux de production après le dispositif (200) de mise en place de la languette (120)
et/ou
au moins un dispositif de vérification est prévu pour l'exécution d'un contrôle de la qualité, notamment, où un dispositif de vérification est disposé dans le flux de production après le dispositif (200) de mise en place de la languette (120)
et/ou
dans lequel des dispositifs de transmission sont prévues entre les dispositifs, notamment, dans lequel les dispositifs de transmission présentent des stockages intermédiaires.

3. Système selon l'une des revendications précédentes, dans lequel le dispositif de maintien et de transport (900) présente :
- au moins un bras (902) multi articulé pouvant être mis en rotation et/ou pivoté,
- une partie frontale (908) logée sur le bras (902) multi articulé,
- au moins deux, en particulier, trois unités de maintien (912, 914, 916) disposées sur la partie frontale (908), où chaque unité de maintien (912, 914, 916) présente un entraînement (918, 920, 922) pour l'actionnement de l'unité de maintien (912, 914, 916), et
- une commande (924) pour la commande simultanée des entraînements (918, 920, 922) des unités de maintien (912, 914, 916) et pour le déplacement du bras (902) multi articulé,
et/ou
dans lequel le dispositif de maintien et de transport (1000) présente :
- au moins deux unités de guidage (1002),
- au moins deux réceptacles de maintien (1006) pour respectivement un document d'identité, de valeur ou de sécurité (100), une ébauche du livret passeport (128), un bloc passeport (104), une reliure (102), une carte de données (106) ou une moitié de livret d'un document d'identité, de valeur ou de sécurité (100), et
- une unité de commande (1022),
dans lequel les réceptacles de maintien (1006) peuvent être déplacés respectivement dans une unité de guidage (1002), où les unités de guidage (1002) forment respectivement une trajectoire (1004) fermée, le long de laquelle le réceptacle de maintien (1006) peut être respectivement déplacé,
dans lequel les unités de guidage (1002) et/ou les réceptacles de maintien (1006) peuvent être déplacés entre une position de traitement et une position de déviation,
dans lequel, dans une position de traitement des unités de guidage (1002) et/ou des réceptacles de maintien (1006), les réceptacles de maintien (1006) peuvent être déplacés respectivement le long de la trajectoire (1004) à l'intérieur d'une zone de traitement (1018) s'étendant le long d'une trajectoire de traitement (1016) fermée,
dans lequel, dans la position de déviation des unités de guidage (1002) et/ou des réceptacles de maintien (1006), les réceptacles de maintien (1006) se trouvent respectivement en dehors de la zone de traitement en pouvant être déplacés le long de la trajectoire (1004),
dans lequel l'unité de commande (1022) est conçue pour la commande du déplacement des réceptacles de maintien (1006) le long des unités de guidage (1002) et pour la commande du déplacement des unités de guidage (1002) et/ou des réceptacles de maintien (1006) entre la position de traitement et la position de déviation.
dans lequel l'unité de commande (1022) est conçue pour la détermination d'une piste de déplacement (1024) du premier et du deuxième réceptacle de maintien (1006), ainsi que pour la vérification qu'il existe une zone d'intersection (1026) des pistes de déplacement (1024) le long des pistes de déplacement (1024), où le déplacement des unités de guidage (1002) et/ou des réceptacles de maintien (1006) a lieu entre la position de traitement et la position de déviation en fonction du résultat de la vérification.

4. Système selon l'une des revendications précédentes, dans lequel les dispositifs présentent des magasins pour les matériaux définis selon la liste des pièces, dans lequel la sélection des matériaux a lieu en fonction de la liste des pièces établie.

5. Système selon l'une des revendications précédentes, dans lequel le dispositif (200) permettant la mise en place de la languette (120) souple, où la languette (120) souple est rapportée sur la carte de données (106) à l'aide d'un procédé de collage ou d'un procédé de soudage par ultrasons, présente, au niveau d'un bord de la carte de données (106) :
- une unité de traitement (206), où l'unité de traitement (206) présente un réceptacle (212) pour la carte de données (106) ainsi que des moyens (216) pour la connexion par complémentarité des formes et/ou des matières de la languette (120) et de la carte de données (106) dans une zone de superposition (121), et
- une unité de mise au point (204) pour la languette (120), où l'unité de mise au point (204) présente un dispositif d'approvisionnement (218) pour une bande sans fin (220) destinée à la languette (120), un dispositif de découpe (222) pour la bande sans fin (220), ainsi qu'un dispositif de maintien et de transport (224) pour la languette (120), où le dispositif de maintien et de transport (224) est conçu pour le maintien d'un bord longitudinal de la languette (120) et pour le transport (120) de la languette vers le réceptacle (212) destiné à la carte de données (106).

6. Système selon l'une des revendications précédentes, dans lequel le dispositif d'assemblage (300) présente :
- un dispositif d'approvisionnement (302) pour la mise en place des doubles pages (108) individuelles,
- un dispositif de dépose (304), où le dispositif de dépose (304) présente au moins deux composants de dépose (336) disposés l'un à côté de l'autre avec respectivement au moins deux surfaces de dépose (338) disposées l'une sur l'autre, où chaque surface de dépose (338) présente un orifice de réception (346) orienté vers un dispositif de transmission (306) et un orifice de libération (354) disposé à l'opposé, orienté vers un dispositif de collecte (308),
- un dispositif de transmission (306) pour la transmission des doubles pages (108) individuelles au dispositif de dépose (304), où le dispositif de transmission (306) présente une surface de dépose (332) plane, où les doubles pages (108) peuvent être préparées les unes derrière les autres et les unes à côté des autres sur la surface de dépose (332) plane dans une direction de transport (318) orientée à partir du dispositif d'approvisionnement (302) vers le dispositif de dépose (304), où le nombre de doubles pages (108) disposées les unes à côté des autres correspond au nombre des composants de dépose (336) ou est inférieur à celui-ci,
- une dispositif de collecte (308) pour la réception des doubles pages (108) à partir du dispositif de dépose (304), et
- une commande (310),
dans lequel le dispositif de dépose (304) ou les composants de dépose (336) peuvent être déplacés de telle manière que les orifices de libération (346) des surfaces de dépose (338) individuelles sont disposés dans un plan avec la surface de dépose (332) plane du dispositif de transmission (306) et peuvent être déplacés de telle manière que les orifices de libération (354) se trouvent à la hauteur du dispositif de collecte (308),
dans lequel la commande (310) est conçue pour l'association des doubles pages (108) individuelles avec les surfaces de dépose (338) individuelles en fonction d'un ordre de tri fixé ou reçu, où la commande (310) met le dispositif de dépose (304) ou les composants de dépose (336) en route de telle manière que les surfaces de dépose (338) associées respectivement aux doubles pages (108) de devant dans la direction de transport (318) se trouvent dans un plan avec la surface de dépose (332) plane du dispositif de transmission (306).

7. Système selon la revendication 6, dans lequel
les surfaces de dépose de collecte (348) peuvent être déplacées entre une position de départ et une position de collecte, où les surfaces de dépose de collecte (348) sont disposées dans la position de départ les unes derrière les autres, notamment dans un plan, dans une direction de collecte (350), et sont disposées les unes sur les autres dans la position de collecte, et les orifices de libération (354) sont disposés dans un plan situé perpendiculairement par rapport à la direction de collecte (350), où le dispositif de prélèvement (356) est conçu pour le prélèvement des doubles pages (108) à partir des surfaces de dépose de collecte (348) dans la position de collecte des surfaces de dépose de collecte (348)
et/ou
le dispositif (132) présente un magasin pour des feuilles de papier (206) pour les doubles pages (108), un dispositif de transport pour la sélection des feuilles de papier (206) nécessaires selon la liste des pièces, un dispositif d'impression (322) permettant d'imprimer et de personnaliser les feuilles de papier (206), où le dispositif d'impression (322) est en particulier conçu pour l'impression recto-verso des feuilles de papier (26), et un dispositif de découpe (216) pour la découpe des feuilles de papier (206) en doubles pages (108).

8. Système selon l'une des revendications précédentes, dans lequel le dispositif (400) pour la mise au point et l'application de la bande d'onglets (120) présente :
- un dispositif de mise au point (404) pour la bande d'onglets (112), où la bande d'onglets (112) est fournie sous forme d'une bande sans fin, avec un dispositif de découpe (404) pour la bande sans fin,
- une surface de dépose (406) pour le bloc passeport (104),
- un dispositif d'approvisionnement (408) qui peut déposer la bande d'onglets (112) découpée sur le bloc passeport (104),
- un dispositif de chauffage (410) pour la bande d'onglets (112) déposée, et
- un dispositif de transport (142) pour le transport individuel du bloc passeport (104).

9. Système selon l'une des revendications précédentes, dans lequel le dispositif (600) et le dispositif de collage et de pliage (700) présentent :
- une unité de collage (602), où l'unité de collage (602) présente un dispositif de chauffage (626) pour le chauffage de la couche d'adhésif (612), notamment jusqu'à une température d'activation, ainsi qu'un dispositif pour le dépôt de la couche d'adhésif (612) sur le côté intérieur de la reliure (102),
- une unité de pliage (704) pour le pliage de la reliure (102) et du bloc passeport (104),
- une unité de fixation (706), qui fixe la reliure (102) ainsi que le bloc passeport (104) dans la position repliée, et qui présente un dispositif de chauffage (726) pour le chauffage de la couche d'adhésif (612) jusqu'à une température de durcissement, et avec
- un dispositif de transport (900) pour le transport de la reliure (102), du bloc passeport (104) et/ou de l'ébauche du livret passeport (128).

10. Système selon l'une des revendications précédentes, dans lequel le dispositif de traitement final (800) présente :
- un dispositif d'orientation (810) qui est conçu pour la reconnaissance de la partie arrière de l'ébauche du livret passeport (128) et pour l'orientation de l'ébauche du livret passeport (128) dans une position définie,
- un dispositif de maintien (802) pour l'ébauche du livret passeport (128), où le dispositif de maintien (802) peut fixer l'ébauche du livret passeport (128) dans la position définie et dans un état fermé de l'ébauche du livret passeport (128),
- un dispositif de traitement des bords (808) qui peut traiter les bords libres de l'ébauche du livret passeport (128), où le dispositif de traitement des bords (808) comprend en particulier une unité de fraisage et/ou
le dispositif de traitement final (800) est conçu pour perforer les doubles pages (108) ou le document d'identité, de valeur ou de sécurité (100), notamment pour la mise en place d'une perforation conique.

11. Système selon l'une des revendications précédentes, dans lequel
les matériaux de consommation nécessaires au niveau des dispositifs sont approvisionnés de manière redondante,
et/ou
une commande (152) est prévue qui met les dispositifs en route en fonction de la liste de pièces établie.

12. Procédé de production d'un document d'identité, de valeur ou de sécurité (100), notamment avec un système (128) selon l'une des revendications précédentes, avec les étapes suivantes :
- la réception d'une carte de données (106),
- la détection d'une caractéristique d'identification de la carte de données (106),
- l'établissement d'une liste de pièces pour le document d'identité, de valeur ou de sécurité (100) en fonction de la caractéristique d'identification détectée,
- la mise en place d'une languette (120) souple sur un bord de la carte de données (106),
- la mise au point de la page de garde (110),
- la mise en place d'une bande d'onglets (112) sur la page de garde (110),
- l'assemblage et le tri des doubles pages (108) en fonction de la liste des pièces,
- la liaison des doubles pages (108), de la page de garde (110), de la bande d'onglets (112) ainsi que de la languette (120) pour former un bloc passeport (104),
- la mise au point d'une reliure (102) pour le document d'identité, de valeur ou de sécurité (100),
- la liaison de la page de garde (110) avec la reliure (102) pour former une ébauche du livret passeport (128) et le pliage de l'ébauche du livret passeport (128),
- le traitement final de l'ébauche du livret passeport (128), où, en particulier, la forme extérieure du document d'identité, de valeur ou de sécurité (100) est produite, et
- la personnalisation du document d'identité, de valeur ou de sécurité (100).

13. Procédé selon la revendication 12, dans lequel la mise en place de la languette (120) souple a lieu avec les étapes suivantes :
- la mise au point de la carte de données (106),
- la mise au point de la carte de données (106),
- la mise en place de la carte de données (106) dans le réceptacle (212) de l'unité de traitement (206),
- la mise en place de la bande sans fin (220),
- la découpe de la bande sans fin (220) pour donner une languette (120),
- le dépôt de la languette (120) sur la carte de données (106), où la languette (120) et la carte de données (106) se superposent dans une zone de superposition (121),
- la liaison par complémentarité des formes et/ou des matières de la carte de données (106) avec la languette (120) dans la zone de superposition (121).

14. Procédé selon la revendication 12 ou la revendication 13, dans lequel l'assemblage et le tri des doubles pages (108) et de la page de garde (110) a lieu avec les caractéristiques suivantes :
- la mise au point des doubles pages (108) individuelles par le dispositif d'approvisionnement (302), où les doubles pages (108) sont mises en place les unes à côté des autres et les unes derrière les autres dans une direction de transport (318) par le dispositif d'approvisionnement (302) vers le dispositif de dépose (304), où le nombre de doubles pages (108) se situant les unes à côté des autres correspond au nombre des composants de dépose (336) ou est inférieur à ceux-ci,
- la définition de l'ordre de tri des doubles pages (108), où chaque double page (108) est associée à une surface de dépose (338),
- le tri des doubles pages (108) dans les surfaces de dépose (338) associées par le dispositif de transmission (306), où le dispositif de dépose (304) ou les composants de dépose (336) sont déplacés respectivement de telle manière que les orifices de réception (346) des surfaces de dépose (338) associées aux doubles pages de devant respectivement dans la direction de transport (318) se trouvent respectivement dans un plan avec une surface de dépose (332) plane du dispositif de transmission (306),
- la libération des doubles pages (108) à partir des surfaces de dépose (338) par les orifices de libération (348) au niveau du dispositif de collecte (308), où les doubles pages (108) sont émises dans un ordre défini à partir des surfaces de dépose (338) d'un composant de dépose (336), où les doubles pages (108) émises à partir d'un composant de dépose (336) forment respectivement une pile (362) de doubles pages, dans laquelle les doubles pages (108) reposent les unes sur les autres dans l'ordre défini,
- l'assemblage de la pile (362) de doubles pages dans un ordre défini et/ou
la mise en place de la bande d'onglets (120) sur les doubles pages (108) et la page de garde (110) a lieu avec les étapes suivantes :
- la mise au point d'une page de garde (110),
- la mise au point de la bande d'onglets (112), où la bande d'onglets (112) est livrée sous forme d'une bande sans fin et présente une couche d'adhésif qui présente une température d'activation,
- la découpe de la bande d'onglets (112) à la longueur nécessaire,
- l'orientation et le dépôt de la bande d'onglets (112) sur la page de garde (112),
- le chauffage de la couche d'adhésif à la température d'activation et la liaison par complémentarité des matières de la bande d'onglets (112) avec la page de garde (112)
et/ou
la liaison de la page de garde (110) avec la reliure (102) pour former une ébauche du livret passeport (128), et le pliage de l'ébauche du livret passeport (128) a lieu avec les étapes suivantes :
- la mise au point du bloc passeport (104),
- la mise au point de la reliure (102),
- la mise en place d'une couche d'adhésif (612), notamment d'une bande adhésive, où la couche d'adhésif (612) est rapportée sur un film support (610), où la couche d'adhésif (612) présente une température d'activation à laquelle la couche d'adhésif (612) développe des propriétés adhésives, ainsi qu'une température de durcissement à laquelle la couche d'adhésif (612) réticule et durcit, où la température de durcissement est supérieure à la température d'activation,
- le chauffage de la couche d'adhésif (612), notamment jusqu'à la température d'activation,
- l'application de la couche d'adhésif (612) sur le côté intérieur (126) de la reliure (102), où la couche d'adhésif (612) adhère sur le côté intérieur (126) de la reliure (102), et le retrait de la couche d'adhésif (612) du film support (610),
- la liaison de la reliure (102) et du bloc passeport (104) pour donner une ébauche du livret passeport (128), où le côté extérieur (124) de la page de garde (110) est déposé sur le côté intérieur (126) de la reliure (102),
- le pliage de l'ébauche du livret passeport (128),
- le chauffage ultérieur de la couche d'adhésif (612) à la température de durcissement,
- la fixation de l'ébauche du livret passeport (128) à l'état replié jusqu'à ce que la couche d'adhésif (612) soit durcie et qu'une liaison par complémentarité des formes et/ou des matières entre la reliure (102) et la page de garde (104) soit réalisée
et/ou
le traitement final de l'ébauche du livret passeport (128) a lieu avec les étapes suivantes :
- l'identification de la partie arrière de l'ébauche du livret passeport (128),
- l'orientation de l'ébauche du livret passeport (128), et
- le traitement des bords libres de l'ébauche du livret passeport (128), où l'ébauche du livret passeport (128) est découpé à un format défini d'un document d'identité, de valeur ou de sécurité (100) en forme de livret,
et/ou
la personnalisation comprend un traitement physique du document d'identité, de valeur ou de sécurité (100), de l'ébauche du livret passeport (128), du bloc passeport (104), de la reliure (102) ou de la moitié de livret, notamment une perforation par laser ou une impression
et/ou
la personnalisation comprend l'enregistrement d'informations spécifiques aux personnes et/ou au document dans une puce d'un document d'identité, de valeur ou de sécurité (100).
